# EUROPÄISCHE PATENTSCHRIFT

(11) **EP 2 378 513 B1**
(45) Veröffentlichungstag und Bekanntmachung des Hinweises auf die Patenterteilung: **20.06.2012**
(21) Anmeldenummer: 11161701.5
(22) Anmeldetag: 08.04.2011
(51) Int. Cl.: G10K 11/178

(54) **Verfahren und System zur aktiven Lärmreduktion**
Method and system for active noise reduction
Procédé et système de réduction de bruit active

(30) Priorität: 08.04.2010 DE 102010014226
(43) Veröffentlichungstag der Anmeldung: 19.10.2011
(73) Patentinhaber: Helmut-Schmidt-Universität, 22043 Hamburg (DE); Hamburg Innovation GmbH, 21079 Hamburg (DE)
(72) Erfinder: Böhme, Sten, 24106, Kiel (DE); Sachau, Delf, 22047, Hamburg (DE)
(74) Vertreter: UEXKÜLL & STOLBERG

(56) Entgegenhaltungen:
- EP-A1- 1 630 788
- DE-A1- 19 832 517
- US-A- 5 832 095
- US-A1- 2003 051 479
- US-B1- 7 317 801

## Beschreibung

Die vorliegende Erfindung bezieht sich auf ein Verfahren zur aktiven Lärmreduktion des von einer schwingenden Abstrahlfläche einer Primärschallquelle erzeugten Schallfeldes und auf ein aktives Lärmreduktionssystem zur Durchführung eines derartigen Verfahrens.

Aktive Lärmreduktionssysteme und -verfahren, die auch als Gegenschallsysteme bzw. -verfahren bezeichnet werden, setzen zur Reduktion des von einer auch als Primärschallquelle bezeichneten Lärmquelle abgestrahlten Primärschalls typischerweise einen oder mehrere Sekundärschallquellen in Form von Lautsprechern, einen oder mehrere Sensoren und eine Steuereinrichtung ein, die mit den Lautsprechern und den Sensoren verbunden ist. Die Steuereinrichtung steuert die Lautsprecher auf Basis der von den Sensoren gelieferten Signale so an, dass das gesamte durch die Kombination der Primärschallquelle und der Lautsprecher erzeugte Schallfeld im Sinne des Ziels der Schallreduktion günstig beeinflusst wird. Dabei können ein oder mehrere Sensoren zur Erzeugung von Referenzsignalen dienen, auf deren Basis Ansteuersignale für die Sekundärschallquellen bestimmt werden, und ein oder mehrere weitere Sensoren können als Fehlersensoren dienen, mit deren Hilfe die Güte der Ansteuersignale überprüft und deren Bestimmung bei Bedarf angepasst wird.

Die erwünschte Beeinflussung des Schallfeldes kann auf verschiedenen physikalischen Mechanismen beruhen. Neben dem bekanntesten Fall von destruktiven Interferenzen ist es auch möglich, dass Schall an den Orten der Sekundärschallquellen reflektiert wird, dass Schall von den Sekundärschallquellen absorbiert und die Schallenergie über die entsprechenden Aktuatoren dissipiert wird oder dass sich die Primärschallquelle und die Sekundärschallquellen derart gegenseitig beeinflussen, dass die von der Kombination aus Primär- und Sekundärschallquellen abgestrahlte gesamte Schallleistung minimiert wird. Für den letzteren Fall bewirkt die gegenseitige Beeinflussung eine Verringerung der Fähigkeit der Schallquellen zur Abstrahlung von Schall. Dies kann beispielsweise darauf beruhen, dass die Sekundärschallquellen den Wirkwiderstand der Primärschallquelle verringern, indem sie über die akustischen Moden des Schallfeldes auf diese einwirken oder in der Weise auf die vor der Primärschallquelle befindlichen Luftmoleküle einwirken, dass sie der Bewegung der Abstrahlfläche der Primärschallquelle weniger Widerstand entgegenbringen. Dabei besteht stets die Schwierigkeit, dass der Beitrag der Sekundärschallquellen zum Schallfeld die erzielten Vorteile nicht in negativer Weise überkompensieren darf.

Eine bekannte Art und Weise der aktiven Lärmreduktion setzt zum Beispiel als Sensoren ein oder mehrere Fehlermikrofone ein, die jeweils lokal den Schalldruck messen, der durch sämtliche vorhandenen Schallquellen, einschließlich der Primärschallquelle und einer oder mehrerer Sekundärschallquellen, erzeugt wird. Die Messergebnisse werden durch die Steuereinrichtung verarbeitet, die die Sekundärschallquellen dann so ansteuert, dass der Schalldruck an den Mikrofonen durch destruktive Interferenz und/oder Schallreflexion an den Orten der Sekundärschallquellen möglichst weit minimiert wird. Dadurch kann eine lokale Lärmreduktion an den Mikrofonpositionen erzielt werden. Dieses Prinzip, das ein Beispiel für eine schalldruckbasierte Steuerung ist, hat den Nachteil, dass die lokale Lärmreduktion an den Mikrofonpositionen im Allgemeinen mit einer Lärmverstärkung in anderen Bereichen einhergeht. Ferner wird lediglich die lokale Schallwirkung in Form des Schalldrucks beeinflusst, ohne die Ursache in Form der Schallleistungsabstrahlung durch die Primärschallquelle zu bekämpfen.

Weitere beispielhafte schalldruckbasierte Steuerungen, die unter anderem aus Elliot, S.J. et al., In Flight Experiments on the Active Control of Propeller-induced Cabin Noise, Journal of Sound and Vibration (1990), Nr. 140(2), Seiten 219 bis 238 bekannt sind und das Ziel einer globalen Lärmreduktion haben, basieren auf dem Mechanismus der Einwirkung auf die Primärschallquelle über akustische Moden und haben den Nachteil, dass die Anzahl und Verteilung der Mikrofone so gewählt werden muss, dass eine Erfassung der angeregten Moden möglich ist. Ferner ist der Anwendungsbereich dadurch eingeschränkt, dass für jeden Anwendungsfall separat Kenntnisse über die physikalischen Wechselbeziehungen der verwendeten Lautsprecher und Sensoren und über das Primärschallfeld vorhanden sein müssen.

Insgesamt müssen für eine globale Schalldruckminimierung in Fällen höherer modaler Dichte in nachteiliger Weise die Mikrofone ebenfalls global verteilt und die Sekundärschallquellen so angeordnet sein, dass sie dieselben Moden wie die Primärschallquelle anregen können. Dabei ist es zudem problematisch, sich ändernden Umwelteinflüssen bei der Implementierung der Steuerung Rechnung zu tragen. Weil die Mikrofone den Gesamtschalldruck messen, können diese Verfahren ferner bei Anwesenheit zusätzlicher Lärmquellen versagen, da die Steuerung den Beitrag der verschiedenen Schallquellen nicht berücksichtigen kann. Trotz dieser Nachteile werden auf Schalldruckmessungen basierende Steuerungen am häufigsten angewendet, da die notwendigen Messungen technisch einfach zu realisieren sind.

Im Unterschied dazu sind Messung von Energiegrößen des Schallfeldes vom Prinzip her besser geeignet, um im Rahmen von Steuerungen zum Einsatz zu kommen, die eine globale Reduktion von Lärm durch die Minimierung der abgestrahlten Wirkleistung aller im Raum befindlichen Schallquellen erreichen sollen. Dabei besteht der Vorteil, dass die entsprechenden Fehlersensoren in der Nähe der Sekundärschallquellen angeordnet sein können, wodurch der Installations- und Optimierungsaufwand verringert werden kann. Die entsprechenden Vorschläge im Stand der Technik weisen jedoch erhebliche Probleme auf, die dazu geführt haben, dass sie das akademische Versuchsstadium nicht verlassen haben. Die Probleme entstehen teilweise dadurch, dass Energiegrößensensoren, wie beispielsweise Schallintensitätssensoren, hardwaremäßig aufwändiger als einfache Schalldrucksensoren sind und die Komplexität der Steuerungen aufgrund einer größeren Anzahl von Eingangsgrößen (die Schallintensität wird beispielsweise durch den Schalldruck und die Schallschnelle bestimmt) und damit verbundenen mehrkanaligen Ausgestaltungen erhöht ist.

Ein Ansatz für eine energiebasierte Steuerung ist beispielsweise aus den Dokumenten Elliott, S.J. et al., Power output minimization and power absorption in the active control of sound, Journal of the Acoustical Society of America (1991), Nr. 90(5), Seiten 2501 bis 2512 und Bullmore, A.J. et al, The active minimization of harmonic enclosed sound fields, Part I-III, Journal of Sound and Vibration (1987), Nr. 117, Seiten 1 bis 58 bekannt. Dort wird auf Grundlage von theoretischen Herleitungen für das Beispiel von zwei Punktschallquellen beschrieben, dass die abgestrahlte Gesamtwirkleistung eines Schallquellenpaares aus einer Primärquelle und einer Sekundärquelle genau dann minimal ist, wenn die Sekundärquelle gleichoder gegenphasig angesteuert wird, bzw. in Bezug auf die Primärquelle gleich- oder gegenphasig schwingt, und die Sekundärquelle keine Wirkschallleistung abstrahlt. Die Wirkschallleistung ist dabei der Realteil der üblicherweise durch eine komplexe Größe dargestellten Gesamtschallleistung und entspricht dem tatsächlichen Nettoenergietransport pro Sekunde senkrecht zu einer Fläche, wie etwa der Abstrahlfläche einer Schallquelle. Demgegenüber ist die durch den Imaginärteil der Gesamtschallleistung dargestellte Blindschallleistung auf den Energietransport durch Mediumsmasse zurückzuführen, die lediglich mitbewegt, aber nicht komprimiert wird. In diesen Dokumenten werden jedoch keine realisierbaren Vorschläge für die Auswahl, Ausgestaltung und Anordnung von Sensoren und für die Ausgestaltung der Steuerung gemacht.

Experimentelle Untersuchungen zu diesem Ansatz sind in den beiden Dokumenten Tohyama, M., Suzuki, A, Sugiyama, K., Active Power Minimization of a Sound Source in a Reverberant Closed Space, IEEE Transactions on Signal Processing (1991), Nr. 39(1), Seiten 246 bis 248 und Kang, S.W., Kim, Y.H., Active global noise control by sound power, ACTIVE 95: Proceedings of the 1995 International Symposium on Active Control of Sound and Vibration, Newport Beach (U.S.A.), New York, Noise Control Foundation, 1995 beschrieben.

In beiden Fällen werden baugleiche Lautsprecher als Primärund Sekundärquelle verwendet. Dabei wird die Sekundärquelle mit einem in Bezug auf das Ansteuersignal für die Primärquelle entweder gleich- oder gegenphasigen Ansteuersignal (im Falle des ersteren Dokuments) oder einem in Bezug auf das Ansteuersignal für die Primärquelle gegenphasigen Ansteuersignal (im Falle des letzteren Dokuments) angesteuert, so dass auf die Baugleichheit nicht verzichtet werden kann, und die Amplitude des Ansteuersignals für die Sekundärquelle wird manuell eingestellt. Ferner kommen als Sensoren entweder eine große Anzahl zufällig im Raum verteilter Mikrofone bzw. ein Schallintensitätssensor aus zwei voneinander beabstandeten Mikrofonen zum Einsatz. Dies bedeutet einen relativ hohen Hardwareaufwand. Schließlich werden insgesamt keine realisierbaren Ansätze für eine geeignete Steuerung angegeben.

Es ist Aufgabe der Erfindung, ein Verfahren und ein System zur aktiven Lärmreduktion des von einer schwingenden Abstrahlfläche einer Primärschallquelle erzeugten Schallfeldes anzugeben, die eine energiebasierte Steuerung zur Minimierung der durch eine Primärschallquelle und eine Sekundärschallquelle abgestrahlten Wirkschallleistung verwirklichen und die Möglichkeiten zum Einsatz dieses Ansatzes gegenüber dem Stand der Technik erweitern.

Diese Aufgabe wird durch ein Verfahren zur aktiven Lärmreduktion gemäß Anspruch 1 und ein aktives Lärmreduktionssystem gemäß Anspruch 9 gelöst. Vorteilhafte Ausgestaltungen des Verfahrens und des Systems sind Gegenstand der jeweils zugehörigen Unteransprüche.

Das erfindungsgemäße Verfahren ist zur aktiven Lärmreduktion des von einer schwingenden Abstrahlfläche einer Primärschallquelle erzeugten Schallfeldes ausgestaltet. Dazu wird für die Primärschallquelle mit einem - beispielsweise an dieser angeordneten - Referenzsensor zeitabhängig eine physikalische Gröβe q gemessen, die - zumindest in einem vorbestimmten, zur Lärmreduktion vorgesehenen Frequenzbereich - die schallerzeugende Bewegung der Abstrahlfläche der Primärschallquelle kennzeichnet. Diese Größe kann in vorteilhafter Weise beispielsweise eine Beschleunigung oder eine Schnelle der oder an der schallabstrahlenden Fläche einer Schallquelle sein. Insbesondere Beschleunigungsaufnehmer sind kostengünstig, zuverlässig und einfach aufgebaut. Die zeitabhängige Messung ergibt einen entsprechenden zeitabhängigen Referenzparameter q_{PQ} (t), der einfach die zeitlich variierenden Messwerte darstellt, wie zum Beispiel die zeitabhängige Beschleunigung der schallabstrahlenden Fläche, und die Phaseninformation der Primärschallquelle beinhaltet.

Zur Minimierung der abgestrahlten Wirkschallleistung ist eine Sekundärschallquelle vorgesehen und geeignet angeordnet, die bevorzugt durch einen Lautsprecher gebildet wird. Im Allgemeinen wird der Einfluss der Sekundärschallquelle auf die Schallabstrahlung durch die Primärschallquelle mit zunehmender Entfernung zwischen den beiden Schallquellen abnehmen. Es ist daher von Vorteil, die Schallquellen in räumlicher Nähe zueinander anzuordnen, bevorzugt in einem gegenseitigen Abstand, der die Hälfte der Wellenlänge - bzw. bei mehreren Wellenlängen die Hälfte der kleinsten Wellenlänge - des auszulöschenden Schalls nicht überschreitet. Mit einem in unmittelbarer Nähe einer Abstrahlfläche der Sekundärschallquelle und bevorzugt auf oder ungefähr auf der Strahlermittelachse der Abstrahlfläche angeordneten Schalldrucksensor wird - zumindest in einem vorbestimmten, zur Lärmreduktion vorgesehenen Frequenzbereich - zeitabhängig der Schalldruck p(t) gemessen. Es ist bevorzugt, dass der Abstand zwischen dem Schalldrucksensor und der Abstrahlfläche den Wert von einem Zehntel der Wellenlänge - bzw. bei mehreren Wellenlängen einem Zehntel der kleinsten Wellenlänge - des auszulöschenden Schalls nicht überschreitet. In einer bevorzugten Ausführungsform ist der Schalldrucksensor ein Mikrofon.

Die zeitabhängigen Messgrößen q_{PQ}(t) und p(t) werden durch ein geeignetes Verfahren in den Frequenzbereich transformiert, so dass für jedes einer Vielzahl von diskreten und bevorzugt unmittelbar aufeinanderfolgenden Zeitintervallen tₘ jeweils eine Anzahl von komplexen frequenzabhängigen Amplituden q_{PQ},ₜₘ(fⱼ) bzw. pₜₘ(fⱼ) für eine Anzahl und - obwohl es prinzipiell auch denkbar ist, nur eine einzige Frequenz zu berücksichtigen, d.h. nur Schall einer einzigen Frequenz zu reduzieren - bevorzugt eine Vielzahl von Frequenzen fⱼ erhalten werden. Dabei bezeichnen hier genau wie im weiteren Verlauf der Anmeldung unterstrichene Symbole komplexwertige Größen, während nicht unterstrichene Symbole reelle Größen bezeichnen. Die Frequenzen fⱼ.werden im Allgemeinen diskrete Frequenzen sein, die jeweils ein Frequenzband repräsentieren. Es ist jedoch prinzipiell auch denkbar kontinuierliche oder quasikontinuierliche Frequenzwerte zu verwenden. Die komplexen Amplituden q_{PQ},tm(fⱼ) bzw. pₜₘ(fⱼ) für ein bestimmtes Zeitintervall tₘ sind dann in üblicher Weise für den zeitlichen Verlauf von q_{PQ}(t) bzw. p(t) in diesem Zeitintervall tₘ charakteristisch (zumindest in einem vorbestimmten, zur Lärmreduktion vorgesehenen Frequenzbereich) und können durch reziproke Rücktransformation in den Zeitbereich wieder in die entsprechenden Zeitsignale überführt werden. Die Gesamtheit der Frequenzen fⱼ bestimmt dabei de zur Lärmreduktion vorgesehenen Frequenzbereich.

Die Sekundärschallquelle wird mit einem zeitabhängigen Ansteuersignal in der Weise angesteuert, dass die Abstrahlfläche der Sekundärschallquelle zumindest bei den Frequenzen fⱼ gleichoder gegenphasig zur Abstrahlfläche der Primärschallquelle schwingt und ihre entsprechende schallerzeugende Bewegung in jedem von unmittelbar aufeinanderfolgenden diskreten Zeitabschnitten Tₙ, die jeweils eines oder mehrere der diskreten Zeitintervalle tₘ umfassen, durch einen bestimmten zeitlichen Verlauf q_{SQ} (t) der physikalischen Größe q gekennzeichnet ist. Es ist zu beachten, dass das Ansteuersignal nicht etwa selbst den Verlauf q_{SQ}(t) haben muss und im allgemeinen nicht hat, sondern so ausgestaltet und erzeugt wird, dass die Abstrahlfläche der Sekundärschallquelle gemäß q_{SQ}(t) schwingt. Dabei besteht zwischen den komplexen frequenzabhängigen Amplituden q_{SQ},tm(fⱼ), die durch eine Transformation von q_{SQ} (t) in den Frequenzbereich mit Hilfe des obigen Transformationsverfahrens erhalten würden, und den komplexen Amplituden q_{PQ},ₜₘ(fⱼ) für die Frequenzen fⱼ in den diskreten Zeitabschnitten Tₙ jeweils die Beziehung ${{q}_{̲}}_{SQ , tm} \left({f}_{j}\right) = {k}_{Tn} \left({f}_{j}\right) {{q}_{̲}}_{PQ , tm} \left({f}_{j}\right) ,$
wobei k_{Tn} (fⱼ) reelle Verstärkungsfaktoren sind, die in jedem Zeitabschnitt Tₙ zeitlich konstant sind. Sie können für jede Frequenz fⱼ identisch sein, sind aber bevorzugt für die Frequenzen fⱼ unterschiedlich, um die erzielbaren Ergebnisse zu verbessern. Durch die Bedingung, dass die k_{Tn} (fⱼ) reell sind, wird die gleich- oder gegenphasige Schwingung der Sekundärschallquelle gewährleistet, d.h. dass die Schwingungen der Abstrahlflächen von Primär- und Sekundärschallquelle bei jeder Frequenz fⱼ um 0° bzw. um 180° phasenverschoben sind. Dabei entsprechen Verstärkungsfaktoren k_{Tn}(fⱼ) > 0 einer gegenphasigen Schwingung und k_{Tn} (fⱼ) < 0 einer gegenphasigen Schwingung, und es ist bevorzugt, den Aufbau so zu wählen, dass die letztere Bedingung zutrifft, die insbesondere durch die oben bereits angesprochene bevorzugte relative räumliche Anordnung von Primär- und Sekundärschallquelle in einem gegenseitigen Abstand, der die Hälfte der Wellenlänge - bzw. bei mehreren Wellenlängen die Hälfte der kleinsten Wellenlänge - des auszulöschenden Schalls nicht überschreitet, erfüllt wird. Es ist darauf hinzuweisen, dass es grundsätzlich auch denkbar ist, dass die Verstärkungsfaktoren einiger Frequenzen fⱼ negativ und anderer Frequenzen fⱼ positiv sind.

Ferner werden die Verstärkungsfaktoren k_{Tn}(fⱼ) für die verschiedenen Zeitabschnitte Tₙ neu berechnet und eingestellt, wobei bei Vorliegen bestimmter Bedingungen ggf. für eine oder mehrere der Frequenzen fⱼ auf die Neuberechnung verzichtet werden kann. Die Neuberechnung erfolgt jeweils für einen Zeitabschnitt Tₙ₊₁ ausgehend von den Verstärkungsfaktoren k_{Tn}(fⱼ) in dem unmittelbar vorhergehenden Zeitabschnitt Tₙ und den komplexen frequenzabhängigen Amplituden q_{PQ, tm} (fⱼ) bzw. pₜₘ (fⱼ) für ein Zeitintervall tₘ in dem Zeitabschnitt Tₙ (es ist auch möglich, aber nicht bevorzugt, die Neuberechnung für den Zeitabschnitt Tₙ₊₁ ausgehend von einem weiter zurückliegenden Zeitabschnitt Tₙ₋ₓ durchzuführen; in diesem Fall wären im folgenden die entsprechenden Bezugnahmen auf Tₙ durch Tₙ₋ₓ zu ersetzen). Zur Neuberechnung wird die Aktualisierungsgleichung ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right)$
verwendet, wobei µ ein reeller Konvergenzfaktor ist und wie im weiteren Verlauf der Anmeldung Im[x] den Imaginärteil einer komplexen Zahl x und x* die zu einer komplexen Zahl x komplex konjugierte Zahl bezeichnet.

Es kann gezeigt werden, dass diese Aktualisierungsgleichung bei stationärer Primärschallquelle zu der optimalen globalen Lösung für die Verstärkungsfaktoren k_{Tn}(fⱼ) konvergiert, um die gewünschte gleich- oder gegenphasige Ansteuerung der Sekundärschallquelle ohne Wirkleistungsabstrahlung der Sekundärschallquelle zu erreichen. Dabei kann durch Variation des Konvergenzfaktors µ das Konvergenzverhalten angepasst werden, d.h. die Konvergenz in weniger Schritten aber größeren Sprüngen oder in mehr Schritten aber kleineren Sprüngen zu erreichen. Ein geeigneter Wert für den Konvergenzfaktor µkann beispielsweise bestimmt werden, indem er ausgehend von dem Wert 0, der einer unendlich langsamen Konvergenz entspricht, schrittweise geändert wird, bis eine für den jeweiligen Anwendungsfall erwünschte Konvergenzgeschwindigkeit erreicht wird. Dabei ist µ im Allgemeinen negativ. Als Grenze kann in Fällen, in denen die Größe q eine Beschleunigung oder eine Schnelle ist, beispielsweise das Inverse des Imaginärteils der Übertragungszahl zwischen Sekundärbeschleunigung und Sekundärdruck bzw. das Inverse des Realteils der Übertragungsimpedanz zwischen Sekundärschnelle und Sekundärdruck angenommen werden.

Die Aktualisierungsgleichung und die entsprechende adaptive Steuerung haben den Vorteil, dass sie neben einem Referenzsignal lediglich die Messung eines einzelnen Schalldrucks erfordern. Daher kann der Hardwareaufwand gering gehalten und insbesondere ein einkanaliges System verwendet werden, das neben einer geeigneten Steuereinrichtung bzw. Steuer- und Regeleinrichtung z.B. lediglich einen Referenzsensor, wie etwa einen Beschleunigungsaufnehmer, ein Mikrofon und einen Lautsprecher aufweist. Sowohl die Sekundärschallquelle als auch die Sensoren können in vorteilhafter Weise in der Nähe des Schalltransmissionspfads der Primärschallquelle angeordnet werden. Die Sekundärschallquelle kann anders aufgebaut sein als die Primärschallquelle, so dass flexibel verschiedene geeignete Lautsprecher verwendet werden können. Ferner ist die Steuerung einfach und gegenüber sich ändernden Umweltbedingungen unempfindlich, d.h. es ist keine erneute Systemkalibrierung notwendig. Das Verfahren ist sowohl in Innenräumen als auch im Freien universell anwendbar, und es hat sich gezeigt, dass insbesondere bei Lärm, der durch konphas schwingende Oberflächen erzeugt wird, eine erhebliche globale Absenkung des Schalldruckpegels erreicht werden kann. So wurde beispielsweise bei Verwendung eines Lautsprechers mit einer Membranfläche von 0,01 m² als Sekundärschallquelle für eine tonale Schallabstrahlung in einem Raum mit einem Volumen von 400 m³ durch eine 4,8 m² große Struktur eine durchschnittliche globale Lärmpegelreduktion von 8 dB gemessen. Das Verfahren ist insbesondere für stationären Lärm geeignet, und es ist bevorzugt, dass die Primärschallquelle eine Schallquelle ist, die stationären Lärm erzeugt.

In diesem Zusammenhang ist auch darauf hinzuweisen, dass es selbstverständlich möglich ist, mehr als eine Sekundärschallquelle vorzusehen, um verschiedene Bereiche einer die Primärschallquelle darstellenden Struktur oder Konstruktion in der beschriebenen Weise zu berücksichtigen.

In einer bevorzugten Ausgestaltung des Verfahrens sind die Zeitintervalle tₘ, die zur Neuberechnung der Verstärkungsfaktoren k_{Tn+1} (fⱼ) herangezogen werden, zeitlich voneinander beabstandet. Auf diese Weise werden Störungen in dem Verfahren vermieden, die dadurch entstehen können, dass die für die Neuberechnung und Neueinstellung der Verstärkungsfaktoren notwendigen Berechnungen und Signalverarbeitungen zu einer zeitlichen Verzögerung führen können und die Neueinstellung sich demzufolge nicht sofort auswirkt.

Es ist bevorzugt, dass die Neuberechnung der Verstärkungsfaktoren k_{Tn+1} (fⱼ) nur für Frequenzen fⱼ durchgeführt wird, für die die Bedingung $\left|{{q}_{̲}}_{PQ , tm}\left({f}_{j}\right)\right| \geq {ε}_{j}$
mit vorbestimmten Schwellenwerten εⱼ gilt, und für die übrigen Frequenzen fⱼ die Verstärkungsfaktoren k_{Tn+1}(fⱼ) auf Null gesetzt werden. Mit anderen Worten muss der Referenzparameter einen bestimmten Schwellenwert überschreiten, damit für die entsprechende Frequenz überhaupt ein neuer Verstärkungsfaktor berechnet wird. Dadurch kann die Ansteuerung der Sekundärschallquelle für wenig Lärm oder ohne vorhandenes Referenzsignal verhindert werden. Es wird nur die Lärmquelle aktiv in der Abstrahlung unterdrückt, bei der das System installiert ist, während Schall anderer Quellen keinen Einfluss auf das Verfahren und sein Ergebnis hat. Außerdem kann durch Wahl von εⱼ der Bereich eingestellt werden, ab dem eine aktive Lärmunterdrückung ökonomisch sinnvoll ist. εⱼ kann für die unterschiedlichen Frequenzen fⱼ unterschiedlich gewählt werden oder als Konstante über alle Frequenzen vorgegeben werden.

Es ist ferner bevorzugt, dass nach jeder Neuberechnung eines Verstärkungsfaktors k_{Tn+1} (fⱼ) dessen Betrag begrenzt wird, indem geprüft wird, ob er einen vorbestimmten Maximalwert kₘₐₓ(fⱼ) für den Betrag überschreitet, und kTₙ₊₁(fⱼ) bei Überschreitung in Abhängigkeit davon, ob k_{Tn+1} (fⱼ) negativ oder positiv ist, auf -kmax (fⱼ) bzw. +kₘₐₓ (fⱼ) gesetzt wird. Dieser Grenzwert kann beispielsweise durch ${k}_{max} \left({f}_{j}\right) = {A}_{max , fj} / \left|{{q}_{̲}}_{PQ , tm}\left({f}_{j}\right)\right|$
vorgegeben werden, wobei Aₘₐₓ,_{fj} die maximal zulässige Amplitude der Sekundäransteuerung bei der Frequenz fⱼ ist. kₘₐₓ (fⱼ) wird in diesem Fall automatisch an die Amplitude des zur Verfügung stehenden Referenzsignals angepasst. Durch Vorgabe von Schwellenwerten kann eine Überlastung der Sekundärschallquelle verhindert werden.

In einer bevorzugten Verfahrensausgestaltung wird die Transformation von q_{PQ} (t) und p(t) in den Frequenzbereich zur Bestimmung der komplexen frequenzabhängigen Amplituden q_{PQ}, ₜₘ(fⱼ) und pₜₘ (fⱼ) mittels diskreter Fouriertransformation durchgeführt. Zu diesem Zweck müssen q_{PQ} (t) und p (t) in geeigneter Weise zeitdiskretisiert werden. Dieses Transformationsverfahren ist schnell, zuverlässig und kostengünstig zu verwirklichen.

In einer vorteilhaften Ausführungsform weist die Erzeugung des zeitabhängigen Ansteuersignals für die Sekundärschallquelle die Schritte auf, für jedes der Zeitintervalle tₘ aus den komplexen frequenzabhängigen Amplituden q_{PQ}, ₜₘ(fⱼ) und den entsprechenden Verstärkungsfaktoren k_{Tn} (fⱼ) für den Zeitabschnitt Tₙ für die Frequenzen fⱼ komplexe frequenzabhängige Amplituden qsQ, tm(fⱼ) gemäß ${{q}_{̲}}_{SQ , tm} \left({f}_{j}\right) = {k}_{Tn} \left({f}_{j}\right) {{q}_{̲}}_{PQ , tm} \left({f}_{j}\right)$
zu berechnen und auf Basis der komplexen frequenzabhängigen Amplituden q_{SQ, tm}(fⱼ) mit Hilfe einer entsprechenden komplementären Rücktransformation in den Zeitbereich den zeitabhängigen Ansteuerparameter q_{SQ}(t) zu erhalten, der die zu erzielende schallerzeugende Bewegung der Abstrahlfläche der Sekundärschallquelle kennzeichnet. Wird zur Transformation in den Frequenzbereich in bevorzugter Weise eine diskrete Fouriertransformation verwendet, wird die Rücktransformation in dieser Ausführungsform auf Basis der komplexen frequenzabhängigen Amplituden q_{sQ},ₜₘ (fⱼ) in den Zeitbereich zur Bestimmung des zeitabhängigen Ansteuerparameters q_{SQ} (t) mittels inverser diskreter Fouriertransformation durchgeführt.

In dieser Ausführungsform werden ferner bevorzugt nach jeder Berechnung der komplexen frequenzabhängigen Amplituden q_{SQ,} tm(fⱼ) gemäß q_{SQ,tm} (fⱼ) = k_{Tn}(fⱼ) q_{PQ}, tm (fⱼ) für ein Zeitintervall tₘ die komplexen frequenzabhängigen Amplituden q_{sQ},ₜₘ(fⱼ) gemäß ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right)$
angepasst und die angepassten komplexen frequenzabhängigen Amplituden q'_{SQ, tm}(fⱼ) für die Rücktransformation in den Zeitbereich zur Bestimmung des zeitabhängigen Ansteuerparameters q_{SQ}(t) verwendet. Dabei ist G⁻¹(fⱼ) ein vorbestimmter komplexer Zeitverzögerungskorrekturparameter, mit dessen Hilfe Phasenverschiebungen berücksichtigt werden können, die durch Signalverarbeitungsschritte und elektroakustische Umwandlungen verursacht werden können. Derartige Zeitverzögerungen und die damit unter Umständen verbundenen zusätzlichen Phasenverschiebungen können ansonsten dazu führen, dass die Abstrahlflächen von Primär- und Sekundärschallquelle bei der genannten Vorgehensweise nicht wie gewünscht gleich- oder gegenphasig schwingen. Der Zeitverzögerungskorrekturparameter kann im Verlaufe einer anfänglichen Systemkalibrierung bestimmt werden und ist ansonsten unabhängig von sich ändernden Umgebungsbedingungen.

Es ist vorteilhaft, wenn die Bestimmung der komplexen frequenzabhängigen Amplituden pₜₘ(fⱼ) für jedes Zeitintervall tₘ jeweils den Schritt aufweist, aus der Transformation in den Frequenzbereich erhaltene komplexe frequenzabhängige Amplituden p' ₜₘ (fⱼ) gemäß ${{p}_{̲}}_{tm} \left({f}_{j}\right) = {e}^{- i ϕ \left(fj\right)} {{pʹ}_{̲}}_{tm} \left({f}_{j}\right)$
anzupassen. Der Sensorphasenkorrekturparameter ϕ(fⱼ) berücksichtigt, dass sich durch eine unterschiedliche Bauart des Referenzsensors und das Schalldrucksensors unterschiedliche Phasengänge und demzufolge eine Phasenverschiebung zwischen q_{PQ}(t) und p(t) bzw. den entsprechenden frequenzabhängigen komplexen Amplituden ergeben kann, die - wie sich aus der Aktualisierungsgleichung unmittelbar ergibt - in nachteiliger Weise die Berechnung der optimalen Verstärkungsfaktoren unmittelbar beeinflusst. Der Sensorphasenkorrekturparameter ϕ(fⱼ) kann im Verlaufe einer anfänglichen Systemkalibrierung durch Bestimmung der tatsächlichen Phasenlage der durch die Sensoren gemessenen physikalischen Größen bestimmt werden und ist ansonsten unabhängig von sich ändernden Umgebungsbedingungen.

Das beschriebene Verfahren und seine vorteilhaften Ausgestaltungen können bevorzugt mit Hilfe eines aktiven Lärmreduktionssystems durchgeführt werden, das im folgenden beschrieben wird. Zur Vermeidung von Wiederholungen wird auf Einzelheiten des Verfahrens, die sich auf den Betrieb des Systems beziehen, nicht mehr detailliert eingegangen.

Das System weist einen Referenzsensor, bevorzugt einen Beschleunigungssensor oder einen Schnellesensor für die schallabstrahlende Fläche einer Schallquelle, zur zeitabhängigen Messung einer physikalischen Größe q auf, die - zumindest in einem vorbestimmten, zur Lärmreduktion vorgesehenen Frequenzbereich - die schallerzeugende Bewegung der Abstrahlfläche der Primärschallquelle kennzeichnet. Dabei ist der Referenzsensor angepasst, um im Betrieb einen entsprechenden zeitabhängigen Referenzparameter q_{PQ} (t), der die Phaseninformation der Primärschallquelle beinhaltet, in Form eines entsprechenden Referenzsignals bereitzustellen. Der Referenzsensor kann beispielsweise an der Primärschallquelle angeordnet oder zu einer solchen Anordnung vorgesehen sein.

Ferner weist das System eine Sekundärschallquelle, z.B. in Form eines Lautsprechers, mit einer zur Schallabstrahlung geeigneten Abstrahlfläche und einen Schalldrucksensor, der bevorzugt ein Mikrofon ist, zur zeitabhängigen Messung des Schalldrucks p(t) - zumindest in einem vorbestimmten, zur Lärmreduktion vorgesehenen Frequenzbereich - auf, der in unmittelbarer Nähe der Abstrahlfläche der Sekundärschallquelle angeordnet ist oder für eine solche Anordnung angepasst ist. Dabei ist der Schalldrucksensor angepasst, um im Betrieb ein entsprechendes Schalldrucksignal bereitzustellen. Wie oben bereits erläutert wurde, ist es bevorzugt, dass der Abstand zwischen dem Schalldrucksensor und der Abstrahlfläche im Betrieb den Wert von einem Zehntel der Wellenlänge - bzw. bei mehreren Wellenlängen einem Zehntel der kleinsten Wellenlänge - des auszulöschenden Schalls nicht überschreitet. Oben wurde auch bereits angegeben, dass es von Vorteil ist, wenn die Schallquellen im Betrieb in räumlicher Nähe zueinander angeordnet sind, bevorzugt in einem gegenseitigen Abstand, der die Hälfte der Wellenlänge - bzw. bei mehreren Wellenlängen die Hälfte der kleinsten Wellenlänge - des auszulöschenden Schalls nicht überschreitet

Schließlich weist das System eine Steuereinrichtung bzw. Steuer- und Regeleinrichtung und bevorzugt eine digitale Steuereinrichtung bzw. Steuer- und Regeleinrichtung, die z.B. einen geeignet programmierten Prozessor aufweist, mit Eingängen zum Empfang des Referenzsignals und des Schalldrucksignals und einem Ausgang zur Ausgabe eines zeitabhängigen Ansteuersignals für die Sekundärschallquelle auf. Die Steuereinrichtung ist angepasst, um im Betrieb in der bereits erläuterten Weise
- q_{PQ} (t) und p(t) in den Frequenzbereich zu transformieren, so dass für jedes von diskreten Zeitintervallen tₘ jeweils eine Anzahl von komplexen frequenzabhängigen Amplituden q_{PQ, tm}(fⱼ) bzw. pₜₘ (fⱼ) für eine Anzahl und bevorzugt eine Vielzahl von Frequenzen fⱼ erhalten werden,
- das zeitabhängige Ansteuersignal in der Weise zu erzeugen, dass die Abstrahlfläche der mit dem Ansteuersignal angesteuerten Sekundärschallquelle zumindest bei den Frequenzen fⱼ gleich- oder gegenphasig zur Abstrahlfläche der Primärschallquelle schwingt und ihre entsprechende schallerzeugende Bewegung in jedem von aufeinanderfolgenden diskreten Zeitabschnitten Tₙ, die jeweils eines oder mehrere der diskreten Zeitintervalle tₘ umfassen, durch einen zeitlichen Verlauf q_{SQ} (t) der physikalischen Größe q gekennzeichnet ist, bei dem zwischen den einer Transformation von q_{SQ} (t) in den Frequenzbereich entsprechenden komplexen frequenzabhängigen Amplituden q_{SQ, tm}(fⱼ) und den komplexen Amplituden q_{PQ}, ₜₘ (fⱼ) für die Frequenzen fⱼ in den diskreten Zeitabschnitten Tₙ jeweils die Beziehung ${{q}_{̲}}_{SQ , tm} \left({f}_{j}\right) = {k}_{Tn} \left({f}_{j}\right) {{q}_{̲}}_{PQ , tm} \left({f}_{j}\right)$
   mit den in jedem Zeitabschnitt Tₙ zeitlich konstanten reellen Verstärkungsfaktoren k_{Tn}(fⱼ) besteht, auf die oben bereits ausführlich eingegangen worden ist, und
- jeweils ausgehend von den Verstärkungsfaktoren k_{Tn} (fⱼ) in einem Zeitabschnitt Tₙ und den komplexen frequenzabhängigen Amplituden q_{PQ},ₜₘ(fⱼ) bzw. pₜₘ(fⱼ) für ein Zeitintervall tₘ in dem Zeitabschnitt Tₙ die Verstärkungsfaktoren k_{Tn+1} (fⱼ) für den nächsten Zeitabschnitt Tₙ₊₁ für zumindest eine der Frequenzen fⱼ durch die Aktualisierungsgleichung ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right)$
   neu zu berechnen und einzustellen, wobei µ ein reeller Konvergenzfaktor ist und Im[x] den Imaginärteil einer komplexen Zahl x und x* die zu einer komplexen Zahl x komplex konjugierte Zahl bezeichnet.

Zu diesem Zweck weist die Steuereinrichtung bevorzugt jeweils eine oder mehrere für die genannten Schritte eingerichtete Einrichtungen auf.

In diesem Zusammenhang ist wieder darauf hinzuweisen, dass es selbstverständlich möglich ist, mehr als eine Sekundärschallquelle vorzusehen, um verschiedene Bereiche einer die Primärschallquelle darstellenden Struktur oder Konstruktion in der beschriebenen Weise berücksichtigen zu können.

Das System ist insbesondere für stationären Lärm geeignet, und es ist bevorzugt, dass die Primärschallquelle eine Schallquelle ist, die stationären Lärm erzeugt.

In einer bevorzugten Ausführungsform ist die Steuereinrichtung so eingerichtet, dass die Zeitintervalle tₘ, die zur Neuberechnung der Verstärkungsfaktoren k_{T+1} (fⱼ) herangezogen werden, zeitlich voneinander beabstandet sind.

In einer bevorzugten Ausführungsform ist die Steuereinrichtung so eingerichtet, dass die Neuberechnung der Verstärkungsfaktoren k_{Tn+1} (fⱼ) nur für Frequenzen fⱼ durchgeführt wird, für die $\left|{{q}_{̲}}_{PQ , tm}\left({f}_{j}\right)\right| \geq {ε}_{j}$
mit vorbestimmten Schwellenwerten εⱼ gilt, und für die übrigen Frequenzen fⱼ die Verstärkungsfaktoren k_{Tn+1} (fⱼ) auf Null gesetzt werden.

In einer bevorzugten Ausführungsform ist die Steuereinrichtung angepasst, um nach jeder Neuberechnung eines Verstärkungsfaktors k_{Tn+1} (fⱼ) dessen Betrag zu begrenzen, indem sie prüft, ob dieser Betrag einen vorbestimmten Maximalwert kₘₐₓ (fⱼ) für den Betrag überschreitet, und k_{Tn+1} (fⱼ) bei Überschreitung in Abhängigkeit davon, ob k_{Tn+1} (fⱼ) negativ oder positiv ist, auf - kₘₐₓ (fⱼ) bzw. +kₘₐₓ (fⱼ) setzt. Eine Möglichkeit zur Festsetzung dieser Grenzwerte ist oben erläutert worden.

In einer bevorzugten Ausführungsform ist die Steuereinrichtung angepasst, um zur Erzeugung des zeitabhängigen Ansteuersignals für die Sekundärschallquelle für jedes der Zeitintervalle tₘ aus den komplexen frequenzabhängigen Amplituden q_{PQ,tm} (fⱼ) und den entsprechenden Verstärkungsfaktoren k_{Tn} (fⱼ) für den Zeitabschnitt Tₙ für die Frequenzen fⱼ komplexe frequenzabhängige Amplituden q_{SQ, tm} (fⱼ) gemäß ${{q}_{̲}}_{SQ , tm} \left({f}_{j}\right) = {k}_{Tn} \left({f}_{j}\right) {{q}_{̲}}_{PQ , tm} \left({f}_{j}\right)$
zu berechnen und auf Basis der komplexen frequenzabhängigen Amplituden q_{SQ,tm}(fⱼ) mit Hilfe einer Rücktransformation in den Zeitbereich den zeitabhängigen Ansteuerparameter q_{SQ} (t) zu erhalten, der die zu erzielende schallerzeugende Bewegung der Abstrahlfläche der Sekundärschallquelle kennzeichnet. In diesem Fall ist es bevorzugt, wenn die Steuereinrichtung ferner angepasst ist, um die Transformation von q_{PQ} (t) und p(t) in den Frequenzbereich zur Bestimmung der komplexen frequenzabhängigen Amplituden q_{PQ,tm}(fⱼ) und pₜₘ(fⱼ) mit Hilfe diskreter Fouriertransformation durchzuführen. Insbesondere ist es dann auch zusätzlich bevorzugt, wenn die Steuereinrichtung angepasst ist, um die Rücktransformation auf Basis der komplexen frequenzabhängigen Amplituden q_{SQ},ₜₘ(fⱼ) in den Zeitbereich zur Bestimmung des zeitabhängigen Ansteuerparameters q_{SQ}(t) mit Hilfe inverser diskreter Fouriertransformation durchzuführen.

In dieser Ausführungsform ist es auch von Vorteil, wenn die Steuereinrichtung angepasst ist, um nach jeder Berechnung der komplexen frequenzabhängigen Amplituden q_{SQ, tm}(fⱼ) gemäß q_{SQ,tm} (fⱼ) = k_{Tn} (fⱼ) q_{PQ,tm}(fⱼ) für ein Zeitintervall tₘ die komplexen frequenzabhängigen Amplituden q_{sQ,tm}(fⱼ) gemäß ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right)$ anzupassen und die angepassten komplexen frequenzabhängigen Amplituden q'_{SQ},ₜₘ (fj) für die Rücktransformation in den Zeitbereich zur Bestimmung des zeitabhängigen Ansteuerparameters q_{SQ}(t) zu verwenden, wobei G⁻¹(fⱼ) vorbestimmte komplexe Zeitverzögerungskorrekturparameter zur Berücksichtigung von durch Signalverarbeitung und elektroakustische Umwandlungen verursachte Phasenverschiebungen sind.

In einer bevorzugten Ausführungsform ist die Steuereinrichtung angepasst, um zur Bestimmung der komplexen frequenzabhängigen Amplituden pₜₘ(fⱼ) für jedes Zeitintervall tₘ jeweils aus der Transformation in den Frequenzbereich erhaltene komplexe frequenzabhängige Amplituden p'ₜₘ(fⱼ) gemäß ${{p}_{̲}}_{tm} \left({f}_{j}\right) = {e}^{- i ϕ \left(fj\right)} {{pʹ}_{̲}}_{tm} \left({f}_{j}\right)$
mit einem Sensorphasenkorrekturparameter ϕ (fⱼ) anzupassen.

Die Steuereinrichtung kann beispielsweise eine hardwaremäßig fest implementierte Vorrichtung mit verschiedenen Elementen zur Durchführung der verschiedenen genannten Schritte, eine programmtechnisch zu diesem Zweck angepasste und eingerichtete Vorrichtung, die einen programmierbaren Prozessor und ggf. eine Speichereinrichtung aufweist, oder eine Mischform sei, die einen programmierbaren Prozessor aufweist, aber bei der einzelne Schritte durch hardwaremäßig fest implementierte Elemente durchgeführt werden.

Im Folgenden wird die Erfindung anhand von Ausführungsbeispielen auf Grundlage der Zeichnungen weiter erläutert.
- Figur 1: zeigt schematisch den prinzipiellen Aufbau eines er- findungsgemäßen aktiven Lärmreduktionssystems.
- Figur 2: zeigt ein Flussdiagramm einer bevorzugten Vorgehens- weise zur Neuberechnung eines Verstärkungsfaktors k_{Tn+1} (fⱼ) für eine Frequenz fⱼ mit Hilfe der Aktualisie- rungsgleichung durch die Steuereinrichtung.
- Figur 3: zeigt schematisch eine bevorzugte Anordnung zur Be- stimmung eines Zeitverzögerungskorrekturparameters G⁻¹ (fj)_{.}
- Figur 4: zeigt schematisch eine bevorzugte Anordnung zur Be- stimmung eines Sensorphasenkorrekturparameters ϕ (fⱼ).
- Figur 5: zeigt schematisch ein Blockschaltbild eines bevorzug- ten Gesamtsystems.

In Figur 1 bezeichnet das Bezugszeichen 1 eine Primärschallquelle in Form einer schwingenden Fläche, die die Abstrahlfläche der Schallquelle bildet. An der Oberfläche der Primärschallquelle 1 ist ein als Referenzsensor dienender Beschleunigungsaufnehmer 2 befestigt, mit dem die Beschleunigung q der Abstrahlfläche zeitabhängig als Referenzparameter q_{PQ} (t) gemessen und in Form eines entsprechenden Referenzsignals über eine Referenzsignalleitung 3 einem Referenzsignaleingang 4 einer digitalen Steuer- bzw. Regeleinrichtung 5 zugeleitet wird. Ferner ist ein Lautsprecher 6 vorgesehen, vor dessen Abstrahlfläche, d.h. seiner Lautsprechermembran, in unmittelbarer Nähe auf der Strahlermittelachse ein Schalldrucksensor in Form eines Mikrofons 7 angeordnet ist, mit dem der zeitabhängige Schalldruck p(t) an dem Lautsprecher 6 gemessen und in Form eines entsprechenden Schalldrucksignals über eine Schalldrucksignalleitung 8 einem Schalldrucksignaleingang 9 der digitalen Steuer- bzw. Regeleinrichtung 5 zugeleitet wird.

Die Steuereinrichtung 5 erzeugt auf Basis des Referenzsignals und des Schalldrucksignals ein zeitabhängiges Ansteuersignal, das an einem Ansteuersignalausgang 10 ausgegeben und mit dem der Lautsprecher 6 über eine Ansteuersignalleitung 11 angesteuert wird. Dabei erzeugt die Steuereinrichtung 5 das Ansteuersignal derart, dass die von dem durch die Primärschallquelle 1 und dem Lautsprecher 6 gebildeten Quellenpaar abgestrahlte Gesamtwirkleistung in der oben beschriebenen Weise minimiert wird. Es wird deutlich, dass das System mit Ausnahme der Ausgestaltung der Steuereinrichtung 5 in seinem grundsätzlichen konstruktiven Aufbau einem einfachen System mit schalldruckbasierter Steuerung unter Verwendung eines einzelnen Mikrofons ähnelt und dementsprechend in vorteilhafter Weise einfach ausgebildet und zu installieren ist.

In Figur 2 ist ein Flussdiagramm einer in vorteilhaften Weise in der Steuereinrichtung 5 zu implementierenden Vorgehensweise zur Neuberechnung eines Verstärkungsfaktors k_{Tn+1} (fⱼ) für eine Frequenz fⱼ mit Hilfe der Aktualisierungsgleichung dargestellt. In Schritt 20 werden einmalig vor dem ersten Neuberechnungsschritt verschiedene Parameter initialisiert, deren Bedeutung oben angegeben worden ist oder im Folgenden noch genauer erläutert wird.

In Schritt 21 werden die beiden von der Steuereinrichtung 5 mit Hilfe diskreter Fouriertransformation (vgl. Figuren 3 und 5) aus q_{PQ} (t) und p(t) für die Frequenz fⱼ bestimmten komplexen Amplituden q_{PQ}, ₜₘ, _{Δtz} (fⱼ) bzw. pₜₘ, _{Δtz} (fⱼ) in den Verfahrensablauf eingegeben. q_{PQ}, ₜₘ, _{Δtz} (fⱼ) bzw. p_{tm, Δtz} (fⱼ) bezeichnen dabei komplexe Amplituden, die aus den Signalen q_{PQ} (t) bzw. p (t) in einem durch den Parameter z bezeichneten Teilintervall Δt_{z} des durch den Parameter m bezeichneten Zeitintervalls tₘ bestimmt worden sind, wobei jedes Zeitintervall tₘ durch zₘₐₓ unmittelbar aufeinanderfolgende Teilintervalle Δt_{z} gebildet wird. In Schritt 22 werden q_{PQ,tm, Δtz} (fⱼ) bzw. p_{tm, Δtz} (fⱼ) dann zu den komplexen Amplituden q_{PQ, tm}(fⱼ) bzw. pₜₘ(fⱼ) addiert, die in Schritt 20 zunächst auf Null gesetzt wurden. Anschließend wird geprüft, ob z gleich dem Maximalwert zₘₐₓ ist (Schritt 23) und, wenn dies nicht der Fall ist, z um 1 erhöht (Schritt 24) und zu Schritt 21 zurückgesprungen. Dort werden die mit Hilfe diskreter Fouriertransformation für das nächste, durch den neuen Wert von z bezeichnete Teilintervall Δt_{z} bestimmten komplexen Amplituden q_{PQ, tm, Δtz}(fⱼ) bzw. p_{tm, Δtz} (fⱼ) in den Verfahrensablauf eingegeben und anschließend in Schritt 22 zu den komplexen Amplituden q_{PQ, tm}(fⱼ) bzw. pₜₘ (fⱼ) addiert. Da diese Schleife erst verlassen wird, wenn die Überprüfung in Schritt 23 ergibt, dass der Wert z gleich zₘₐₓ ist, ist ersichtlich, dass in Schritt 22 insgesamt die entsprechenden Summen für alle zₘₐₓ Teilintervalle Δ_{tz} gebildet werden.

Danach werden diese Summen q_{PQ}, ₜₘ(fⱼ) bzw. pₜₘ (fⱼ) in Schritt 26 durch zₘₐₓ dividiert, so dass q_{PQ, tm}(fⱼ) und pₜₘ(fⱼ) anschließend über das Zeitintervall tₘ gemittelte Werte für die komplexen Amplituden enthalten. Durch diese Mittelwertbildung wird vermieden, dass die für die Neuberechnung der Verstärkungsfaktoren verwendeten komplexen Amplituden q_{PQ, tm}(tⱼ) und pₜₘ (fⱼ) durch Messfehler oder Artefakte der diskreten Fouriertransformation verfälscht werden.

In Schritt 27 wird geprüft, ob der Betrag der komplexen Amplitude q_{PQ,tm}(fⱼ) mindestens gleich einem Schwellenwert εⱼ ist, und nur bejahendenfalls wird in Schritt 30 der Verstärkungsparameter k_{Tn+1}(fⱼ) für den nachfolgenden Zeitabschnitt Tₙ₊₁ gegenüber dem Wert k_{Tn} (fⱼ) für den Zeitabschnitt Tₙ neu berechnet. Anderenfalls wird der Verstärkungsparameter k_{Tn+1} (fⱼ) für den nachfolgenden Zeitabschnitt Tₙ₊₁ auf den Wert Null gesetzt (Schritt 29). Soll eine Neuberechnung durchgeführt werden, wird dies in Schritt 30 unter Verwendung der oben diskutierten Aktualisierungsgleichung k_{Tn+1} (fⱼ) = -µ Im[q_{PQ,tm}(fⱼ) pₜₘ (fⱼ) *] + k_{Tn} (fⱼ) getan.

Als nächstes wird in Schritt 31 geprüft, ob der Betrag des Verstärkungsfaktors k_{Tn+1} (fⱼ) für den nachfolgenden Zeitabschnitt Tₙ₊₁ einen vorbestimmten positiven Maximalwert kₘₐₓ (fⱼ) überschreitet und ggf. kTₙ₊₁ (fⱼ) unter Erhalt des Vorzeichens betragsmäßig auf diesen begrenzt (Schritt 32).

In Schritt 33 wird der Verstärkungsfaktor k_{Tn+1} (fⱼ) für den nachfolgenden Zeitabschnitt Tₙ₊₁ schließlich zur Verwendung durch die Steuereinrichtung 5 bei der Erzeugung des Ansteuersignals für den Lautsprecher 6 ausgegeben.

Schritt 34 sorgt dafür, dass für einen gewissen Zeitraum t_{Pause} keine weitere Aktualisierung durchgeführt wird, um - wie oben beschrieben - sicherzustellen, dass sich der neue Wert des Verstärkungsfaktors vor der nächsten Aktualisierungsberechnung auf die Schallabstrahlung durch den Lautsprecher 6 ausgewirkt hat. Schließlich werden in Schritt 35 die Parameter n, z, q_{pQ, tm} (fⱼ) und pₜₘ(fⱼ) für den nächsten Durchlauf reinitialisiert.

Figur 3 zeigt schematisch eine bevorzugte Anordnung zur Bestimmung eines Zeitverzögerungskorrekturparameters G⁻¹ (fⱼ) für eine oder mehrere der Frequenzen fⱼ und bevorzugt für jede Frequenz fⱼ und zeigt gleichzeitig auch die wesentlichen Elemente der Steuereinrichtung 5 zur Erzeugung des Ansteuersignals für den Lautsprecher 6 aus dem Referenzsignal. Diese Elemente umfassen ein Eingangselement 40, ein Multiplikationselement 41 zur Anwendung des Verstärkungsfaktors k_{Tn} (fⱼ) und ein Ausgangselement 42. Das Eingangselement 40 weist den Referenzsignaleingang 4 auf, und das Ausgangselement 42 weist den Ansteuersignalausgang 10 auf. Ferner weist das Eingangselement 40 einen Ausgang 43 zur Ausgabe der komplexen Amplitude q_{PQ,} tm(fⱼ) auf, die über das Multiplikationselement 41, in dem sie zur Erzeugung der komplexen Amplitude q_{SQ, tm}(fⱼ) mit dem Verstärkungsfaktor k_{Tn} (fj) multipliziert wird, einem Eingang 44 des Ausgangselements 42 zugeleitet wird.

Durch diese Anordnung wird das Ansteuersignal im Prinzip (unter Vernachlässigung später diskutierter Phasenkorrekturmaßnahmen) erzeugt, indem das Referenzsignal zunächst in dem Eingangselement 40 nacheinander einen Vorverstärker 45, einen Hochpassfilter 46, einen Analog-Digital-Wandler 47 und ein Element 48 zur diskreten Fouriertransformation (DFT) durchläuft, wodurch am Ausgang 43 die komplexe Amplitude q_{PQ,tm}(fⱼ) erhalten wird. Die dem Eingang 44 zugeleitete komplexe Amplitude q_{SQ,tm} (fⱼ) durchläuft dann im Ausgangselement 42 nacheinander ein Element 49 zur inversen diskreten Fouriertransformation (IDFT), einen Digital-Analog-Wandler 50, einen Tiefpassfilter 51 und einen Verstärker 52, wodurch am Ausgang 10 das Ansteuersignal erhalten wird. Es ist noch einmal darauf hinzuweisen, dass das Ansteuersignal nicht etwa selbst den Verlauf q_{SQ} (t) haben muss und im allgemeinen nicht hat, sondern durch geeignete Ausgestaltung des Digital-Analog-Wandlers 50, des Tiefpassfilters 51, des Verstärkers 52 und bei Bedarf ggf. weiterer Elemente so ausgestaltet und erzeugt wird, dass die Abstrahlfläche des Lautsprechers 6 gemäß q_{SQ} (t) schwingt.

Um nun den Zeitverzögerungskorrekturparameter G⁻¹ (fⱼ) für die Frequenz fⱼ zu bestimmen, der die Signallaufzeiten innerhalb der gezeigten Elemente berücksichtigt, wird als Primärschallquelle ein Lautsprecher 1' eingesetzt, der baugleich mit dem Sekundärlautsprecher 6 ist und mit Hilfe eines Signalgenerators 53 sinusförmig mit der Frequenz fⱼ angeregt wird. An der Abstrahlfläche des Sekundärlautsprechers 6 ist ein dem Sensor 2 entsprechender Beschleunigungsaufnehmer 54 angeordnet, dessen Signal über einen weiteren Eingang 55 des Eingangselements 40 in gleicher Weise wie das Referenzsignal nacheinander dessen Vorverstärker 45, Hochpassfilter 46, Analog-Digital-Wandler 47 und das Element 48 zur diskreten Fouriertransformation (DFT) durchläuft, wodurch an einem weiteren Ausgang 56 eine komplexe Vergleichsamplitude q_{SQ,tm,vg1}. (fⱼ) erhalten wird.

Es ist ersichtlich, dass dann, wenn das Multiplikationselement 41 vorübergehend auf eine Multiplikation mit 1 eingestellt wird, die durch die Beschleunigungsaufnehmer 2 und 54 gemessenen zeitabhängigen Beschleunigungen q_{PQ} (t) bzw. q_{SQ} (t) identisch sein sollten. Das bedeutet auch, dass die komplexe Amplitude q_{PQ,tm} (fⱼ) und die komplexe Vergleichsamplitude q_{SQ ,tm, vgl}. (fⱼ) an den Ausgängen 43 bzw. 56 identisch sein sollten. Durch die Signallaufzeiten und das Transmissionsverhalten des Lautsprechers 6 wird dies jedoch nicht der Fall sein. Daher wird mit Hilfe eines Divisionselements 57 der Zeitverzögerungskorrekturparameter G⁻¹ (fⱼ) für eine, mehrere oder jede der Frequenzen fⱼ gemäß q_{PQ}, ₜₘ (fⱼ) = G⁻1 (fⱼ) q_{SQ, tm, vgl}. (fⱼ) bestimmt und zur weiteren Verwendung in einer Speicherstelle 58 gespeichert.

Figur 4 zeigt eine bevorzugte Anordnung zur Bestimmung eines Sensorphasenkorrekturparameters ϕ (fⱼ) für die Frequenz fⱼ, mit dem Phasenfehler aufgrund des bauartbedingten unterschiedlichen Phasengangs des Beschleunigungsaufnehmers 2 und des Mikrofons 7 berücksichtigt werden. Die Anordnung entspricht weitgehend der in Figur 3 gezeigten Anordnung. Zusätzlich enthält sie ein dem Multiplikationselement 41 nachgeschaltetes weiteres Multiplikationselement 59 zur Multiplikation mit dem Zeitverzögerungskorrekturparameter G⁻¹ (fⱼ), d.h. zur Durchführung der Zeitverzögerungskorrektur, die auch als Vorentzerrung für das Referenzsignal bezeichnet werden kann. Da in diesem Fall das Multiplikationselement 41 vorübergehend auf eine Multiplikation mit -1 eingestellt ist, schwingen infolge dieser Korrektur die Abstrahlflächen der Lautsprecher 1' und 6 gegenphasig und sie strahlen beide keine Wirkschallleistung ab. Ist ihr gegenseitiger Abstand gering, sind die Beschleunigung am Primärlautsprecher 1' und der Schalldruck am Ort des Mikrofons 7 annähernd gleichphasig.

Daher kann mit Hilfe eines durch ein Divisionselement 60 und ein Phasenwinkelelement 61 durchgeführten Vergleichs der Phasenverschiebung zwischen den tatsächlich durch den Beschleunigungsaufnehmer 2 und das Mikrofon 7 gemessenen Werten q_{PQ}(t) und p(t) ein Sensorphasenkorrekturparameter ϕ (fⱼ) bestimmt und in einer Speicherstelle 62 zur weiteren Verwendung gespeichert werden.

Nach den in den Figuren 3 und 4 dargestellten Systemkalibrierungsmaßnahmen ist das System zum regulären Betrieb bereit. Es ist noch einmal vollständig in der Figur 5 dargestellt, in der im Unterschied zur Figur 4 zusätzlich zu den Multiplikationselementen 41 und 59 ein weiteres Multiplikationselement 63 zur Multiplikation der an einem Druckamplitudenausgang 64 des Eingangselements 40 anliegenden komplexen Druckamplitude p'ₜₘ (fⱼ) mit e⁻ⁱ ϕ(fⱼ) zum Erhalten der komplexen Druckamplitude ptm (fⱼ) vorgesehen ist. Ferner ist das Aktualisierungselement 65 gezeigt, durch das die Schritte gemäß Figur 2 durchgeführt werden und das Multiplikationselement 41 ggf. über die Leitung 66 auf den aktuellen Wert für den Verstärkungsfaktor eingestellt wird.

## Patentansprüche

1. Verfahren zur aktiven Lärmreduktion des von einer schwingenden Abstrahlfläche einer Primärschallquelle (1) erzeugten Schallfeldes, bei dem
für die Primärschallquelle (1) mit einem Referenzsensor (2) zeitabhängig eine physikalische Größe q gemessen wird, die die schallerzeugende Bewegung der Abstrahlfläche der Primärschallquelle (1) kennzeichnet, um einen entsprechenden zeitabhängigen Referenzparameter q_{PQ} (t) zu erhalten, der die Phaseninformation der Primärschallquelle (1) beinhaltet,
für eine Sekundärschallquelle (6) mit einem in unmittelbarer Nähe einer Abstrahlfläche der Sekundärschallquelle (6) angeordneten Schalldrucksensor (7) zeitabhängig der Schalldruck p(t) gemessen wird,
q_{PQ} (t) und p(t) in den Frequenzbereich transformiert werden, so dass für jedes von diskreten Zeitintervallen tₘ jeweils eine Anzahl von komplexen frequenzabhängigen Amplituden q_{PQ, tm} (fⱼ) bzw. pₜₘ(fⱼ) für eine Anzahl von Frequenzen fⱼ erhalten werden,
die Sekundärschallquelle (6) mit einem zeitabhängigen Ansteuersignal in der Weise angesteuert wird, dass die Abstrahlfläche der Sekundärschallquelle (6) gleich- oder gegenphasig zur Abstrahlfläche der Primärschallquelle (1) schwingt und ihre schallerzeugende Bewegung in jedem von aufeinanderfolgenden diskreten Zeitabschnitten Tₙ, die jeweils eines oder mehrere der diskreten Zeitintervalle tₘ umfassen, durch einen zeitlichen Verlauf q_{SQ} (t) der physikalischen Größe q **gekennzeichnet** ist, bei dem zwischen den einer Transformation von q_{SQ} (t) in den Frequenzbereich entsprechenden komplexen frequenzabhängigen Amplituden q_{SQ, tm} (fⱼ) und den komplexen Amplituden q_{PQ,tm} (fⱼ) für die Frequenzen fⱼ in den diskreten Zeitabschnitten Tₙ jeweils die Beziehung ${{q}_{̲}}_{SQ , tm} \left({f}_{j}\right) = {k}_{Tn} \left({f}_{j}\right) {{q}_{̲}}_{PQ , tm} \left({f}_{j}\right)$
mit den in jedem Zeitabschnitt Tₙ zeitlich konstanten reellen Verstärkungsfaktoren k_{Tn} (fⱼ) besteht,
wobei jeweils ausgehend von den Verstärkungsfaktoren k_{Tn} (fⱼ) in einem Zeitabschnitt Tₙ und den komplexen frequenzabhängigen Amplituden q_{PQ,tm}(fⱼ) bzw. pₜₘ(fⱼ) für ein Zeitintervall tₘ in dem Zeitabschnitt Tₙ die Verstärkungsfaktoren k_{Tn+1} (fⱼ) für den nächsten Zeitabschnitt Tₙ₊₁ für zumindest eine der Frequenzen fⱼ durch die Aktualisierungsgleichung ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right)$
neu berechnet und eingestellt werden, wobei µ ein reeller Konvergenzfaktor ist und Im[x] den Imaginärteil einer komplexen Zahl x und x* die zu einer komplexen Zahl x komplex konjugierte Zahl bezeichnet.

2. Verfahren nach Anspruch 1, bei dem die physikalische Größe q eine Beschleunigung oder eine Schnelle der oder an der schallabstrahlenden Fläche einer Schallquelle ist.

3. Verfahren nach einem der vorhergehenden Ansprüche, bei dem die Neuberechnung der Verstärkungsfaktoren k_{Tn+1} (fⱼ) nur für Frequenzen fⱼ durchgeführt wird, für die $\left|{{q}_{̲}}_{PQ , tm}\left({f}_{j}\right)\right| \geq {ε}_{j}$
mit vorbestimmten Schwellenwerten εⱼ gilt, und für die übrigen Frequenzen fⱼ die Verstärkungsfaktoren k_{Tn+1} (fⱼ) auf Null gesetzt werden.

4. Verfahren nach einem der vorhergehenden Ansprüche, bei dem nach jeder Neuberechnung eines Verstärkungsfaktors k_{Tn+1} (fⱼ) dessen Betrag begrenzt wird, indem geprüft wird, ob dieser einen vorbestimmten Maximalwert kₘₐₓ (fⱼ) für den Betrag überschreitet, und k_{Tn+1} (fⱼ) bei Überschreitung in Abhängigkeit davon, ob k_{Tn+1} (fⱼ) negativ oder positiv ist, auf -kₘₐₓ (fⱼ) bzw. +kₘₐₓ(fⱼ) gesetzt wird.

5. Verfahren nach einem der vorhergehenden Ansprüche, bei dem die Erzeugung des zeitabhängigen Ansteuersignals für die Sekundärschallquelle (6) die Schritte aufweist,
für jedes der Zeitintervalle tₘ aus den komplexen frequenzabhängigen Amplituden q_{PQ,tm}(fⱼ) und den entsprechenden Verstärkungsfaktoren k_{Tn} (fⱼ) für den Zeitabschnitt Tₙ für die Frequenzen fⱼ komplexe frequenzabhängige Amplituden q_{SQ, tm} (fⱼ) gemäß ${{q}_{̲}}_{SQ , tm} \left({f}_{j}\right) = {k}_{Tn} \left({f}_{j}\right) {{q}_{̲}}_{PQ , tm} \left({f}_{j}\right)$
zu berechnen und
auf Basis der komplexen frequenzabhängigen Amplituden q_{SQ,tm} (fⱼ) mit Hilfe einer Rücktransformation in den Zeitbereich den zeitabhängigen Ansteuerparameter q_{SQ} (t) zu erhalten, der die zu erzielende schallerzeugende Bewegung der Abstrahlfläche der Sekundärschallquelle (6) kennzeichnet.

6. Verfahren nach einem der vorhergehenden Ansprüche, bei dem die Transformation von q_{PQ} (t) und p(t) in den Frequenzbereich zur Bestimmung der komplexen frequenzabhängigen Amplituden q_{PQ,tm} (fⱼ) und pₜₘ (fⱼ) mittels diskreter Fouriertransformation durchgeführt wird.

7. Verfahren nach Anspruch 5 und Anspruch 6, bei dem die Rücktransformation auf Basis der komplexen frequenzabhängigen Amplituden q_{SQ,tm} (fⱼ) in den Zeitbereich zur Bestimmung des zeitabhängigen Ansteuerparameters q_{SQ} (t) mittels inverser diskreter Fouriertransformation durchgeführt wird.

8. Verfahren nach einem der Ansprüche 5 bis 7, bei dem nach jeder Berechnung der komplexen frequenzabhängigen Amplituden q_{SQ, tm} (fⱼ) gemäß q_{SQ}, tm (fⱼ) = k_{Tn} (fⱼ) q_{PQ},tm(fⱼ) für ein Zeitintervall tₘ die komplexen frequenzabhängigen Amplituden q_{SQ, tm} (fⱼ) gemäß ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right)$
angepasst und die angepassten komplexen frequenzabhängigen Amplituden q'_{SQ}, ₜₘ (fⱼ) für die Rücktransformation in den Zeitbereich zur Bestimmung des zeitabhängigen Ansteuerparameters q_{SQ} (t) verwendet werden, wobei G⁻¹ (fⱼ) vorbestimmte komplexe Zeitverzögerungskorrekturparameter zur Berücksichtigung von durch Signalverarbeitung und elektroakustische Umwandlungen verursachte Phasenverschiebungen sind.

9. Aktives Lärmreduktionssystem zur Durchführung des Verfahrens nach einem der Ansprüche 1 bis 8, das aufweist:
einen Referenzsensor (2) zur zeitabhängigen Messung einer physikalischen Größe q, die die schallerzeugende Bewegung der Abstrahlfläche der Primärschallquelle (1) kennzeichnet, wobei der Referenzsensor (2) angepasst ist, um im Betrieb einen entsprechenden zeitabhängigen Referenzparameter q_{PQ} (t), der die Phaseninformation der Primärschallquelle (1) beinhaltet, in Form eines entsprechenden Referenzsignals bereitzustellen,
eine Sekundärschallquelle (6) mit einer zur Schallabstrahlung geeigneten Abstrahlfläche,
einen in unmittelbarer Nähe der Abstrahlfläche der Sekundärschallquelle (6) angeordneten Schalldrucksensor (7) zur zeitabhängigen Messung des Schalldrucks p(t), wobei der Schalldrucksensor (7)angepasst ist, um im Betrieb ein entsprechendes Schalldrucksignal bereitzustellen,
einer Steuereinrichtung (5) mit Eingängen zum Empfang des Referenzsignals und des Schalldrucksignals und einem Ausgang (10) zur Ausgabe eines zeitabhängigen Ansteuersignals für die Sekundärschallquelle (6), die Steuereinrichtung (5) angepasst ist, um im Betrieb
- q_{PQ} (t) und p (t) in den Frequenzbereich zu transformieren, so dass für jedes von diskreten Zeitintervallen tₘ jeweils eine Anzahl von komplexen frequenzabhängigen Amplituden q_{PQ, tm} (fⱼ) bzw. pₜₘ (fⱼ) für eine Anzahl von Frequenzen fⱼ erhalten werden,
- das zeitabhängige Ansteuersignal in der Weise zu erzeugen, dass die Abstrahlfläche der mit dem Ansteuersignal angesteuerten Sekundärschallquelle (6) gleichoder gegenphasig zur Abstrahlfläche der Primärschallquelle (1) schwingt und ihre schallerzeugende Bewegung in jedem von aufeinanderfolgenden diskreten Zeitabschnitten Tₙ, die jeweils eines oder mehrere der diskreten Zeitintervalle tₘ umfassen, durch einen zeitlichen Verlauf q_{SQ} (t) der physikalischen Größe q **gekennzeichnet** ist, bei dem zwischen den einer Transformation von q_{SQ} (t) in den Frequenzbereich entsprechenden komplexen frequenzabhängigen Amplituden qsQ, tm (fj) und den komplexen Amplituden q_{PQ}, tm(fⱼ) für die Frequenzen fⱼ in den diskreten Zeitabschnitten Tₙ jeweils die Beziehung ${{q}_{̲}}_{SQ , tm} \left({f}_{j}\right) = {k}_{Tn} \left({f}_{j}\right) {{q}_{̲}}_{PQ , tm} \left({f}_{j}\right)$
mit den in jedem Zeitabschnitt Tₙ zeitlich konstanten reellen Verstärkungsfaktoren k_{Tn} (fⱼ) besteht, und
- jeweils ausgehend von den Verstärkungsfaktoren k_{Tn} (fⱼ) in einem Zeitabschnitt Tₙ und den komplexen frequenzabhängigen Amplituden q_{PQ, tm} (fⱼ) bzw. pₜₘ (fⱼ) für ein Zeitintervall tₘ in dem Zeitabschnitt Tₙ die Verstärkungsfaktoren k_{Tn+1} (fⱼ) für den nächsten Zeitabschnitt Tₙ₊₁ für zumindest eine der Frequenzen fⱼ durch die Aktualisierungsgleichung ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right)$
neu zu berechnen und einzustellen, wobei µein reeller Konvergenzfaktor ist und Im[x] den Imaginärteil einer komplexen Zahl x und x* die zu einer komplexen Zahl x komplex konjugierte Zahl bezeichnet.

10. System nach Anspruch 9, bei dem die Neuberechnung der Verstärkungsfaktoren k_{Tn+1} (fⱼ) nur für Frequenzen fⱼ durchgeführt wird, für die $\left|{{q}_{̲}}_{PQ , tm}\left({f}_{j}\right)\right| \geq {ε}_{j}$ mit vorbestimmten Schwellenwerten εⱼ gilt, und für die übrigen Frequenzen fⱼ die Verstärkungsfaktoren k_{Tn+1} (fⱼ) auf Null gesetzt werden.

11. System nach Anspruch 9 oder Anspruch 10, bei dem die Steuereinrichtung (5) angepasst ist, um nach jeder Neuberechnung eines Verstärkungsfaktors k_{T+1} (fⱼ) dessen Betrag zu begrenzen, indem sie prüft, ob dieser einen vorbestimmten Maximalwert kₘₐₓ (fⱼ) für den Betrag überschreitet, und k_{Tn+1} (fⱼ) bei Überschreitung in Abhängigkeit davon, ob k_{Tn+1} (fⱼ) negativ oder positiv ist, auf -kₘₐₓ (fⱼ) bzw. +kₘₐₓ (fⱼ) setzt.

12. System nach einem der Ansprüche 9 bis 11, bei dem die Steuereinrichtung (5) angepasst ist, um zur Erzeugung des zeitabhängigen Ansteuersignals für die Sekundärschallquelle (6)
für jedes der Zeitintervalle tₘ aus den komplexen frequenzabhängigen Amplituden q_{PQ, tm} (fⱼ) und den entsprechenden Verstärkungsfaktoren k_{Tn} (fⱼ) für den Zeitabschnitt Tₙ für die Frequenzen fⱼ komplexe frequenzabhängige Amplituden q_{SQ, tm} (fⱼ) gemäß ${{q}_{̲}}_{SQ , tm} \left({f}_{j}\right) = {k}_{Tn} \left({f}_{j}\right) {{q}_{̲}}_{PQ , tm} \left({f}_{j}\right)$
zu berechnen und
auf Basis der komplexen frequenzabhängigen Amplituden q_{SQ, tm} (fⱼ) mit Hilfe einer Rücktransformation in den Zeitbereich den zeitabhängigen Ansteuerparameter q_{SQ} (t) zu erhalten, der die zu erzielende schallerzeugende Bewegung der Abstrahlfläche der Sekundärschallquelle (6) kennzeichnet.

13. System nach einem der Ansprüche 9 bis 12, bei dem die Steuereinrichtung (5) angepasst ist, um die Transformation von q_{PQ} (t) und p(t) in den Frequenzbereich zur Bestimmung der komplexen frequenzabhängigen Amplituden q_{PQ,tm} (fⱼ) und pₜₘ (fⱼ) mittels diskreter Fouriertransformation durchzuführen.

14. System nach Anspruch 12 und Anspruch 13, bei dem die Steuereinrichtung (5) angepasst ist, um die Rücktransformation auf Basis der komplexen frequenzabhängigen Amplituden q_{SQ, tm}(fⱼ) in den Zeitbereich zur Bestimmung des zeitabhängigen Ansteuerparameters q_{SQ} (t) mittels inverser diskreter Fouriertransformation durchzuführen.

15. System nach einem der Ansprüche 12 bis 14, bei dem die Steuereinrichtung (5) angepasst ist, um nach jeder Berechnung der komplexen frequenzabhängigen Amplituden q_{SQ, tm}(fⱼ) gemäß q_{SQ, tm} (fⱼ) = k_{Tn} (fⱼ) q_{PQ, tm} (fⱼ) für ein Zeitintervall tₘ die komplexen frequenzabhängigen Amplituden q_{SQ,tm} (fⱼ) gemäß ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right)$ anzupassen und die angepassten komplexen frequenzabhängigen Amplituden q'_{SQ, tm} (fⱼ) für die Rücktransformation in den Zeitbereich zur Bestimmung des zeitabhängigen Ansteuerparameters q_{SQ} (t) zu verwenden, wobei G⁻¹ (fⱼ) vorbestimmte komplexe Zeitverzögerungskorrekturparameter zur Berücksichtigung von durch Signalverarbeitung und elektroakustische Umwandlungen verursachte Phasenverschiebungen sind.

## Claims

1. A method for active noise reduction of the sound field generated by a vibrating emission surface of a primary sound source (1), wherein
a physical quantity q is measured for the primary sound source (1) in a time-dependent manner with a reference sensor (2), which physical quantity q characterizes the sound generating movement of the emission surface of the primary sound source (1), in order to obtain a corresponding time-dependent reference parameter q_{PQ} (t) which includes the phase information of the primary sound source (1),
the sound pressure p(t) is measured for a secondary sound source (6) in a time-dependent manner with a sound pressure sensor (7) disposed directly adjacent the emission surface of the secondary sound source (6),
q_{PQ} (t) und p(t) are transformed into the frequency domain such that for each of discrete time intervals tₘ a respective plurality of complex frequency dependent amplitudes q_{PQ, tm} (fⱼ) and pₜₘ (fⱼ), respectively, are obtained for a plurality of frequencies fⱼ,
the secondary sound source (6) is driven with a time-dependent drive signal in such a manner that the emission surface of the secondary sound source (6) vibrates in phase or in antiphase with respect to the emission surface of the primary sound source (1), and that its sound generating movement in each of successes discrete time periods Tₙ, each comprising one or several of the discrete time intervals tₘ, is **characterized by** a time-dependence q_{SQ} (t) of the physical quantity q for which between the complex frequency dependent amplitudes q_{SQ, tm} (fⱼ) corresponding to a transformation of q_{SQ} (t) into the frequency domain and the complex amplitudes q_{PQ, tm} (fⱼ) the relationship ${{q}_{̲}}_{SQ , tm} \left({f}_{j}\right) = {k}_{Tn} \left({f}_{j}\right) {{q}_{̲}}_{PQ , tm} \left({f}_{j}\right)$ exists for the frequencies fⱼ in the discrete time periods Tₙ with the real gain factors k_{Tn} (fⱼ) which are constant over time in each time period Tₙ,
wherein starting respectively from the gain factors k_{Tn} (fⱼ) in a time period Tₙ and the complex frequency dependent amplitudes q_{PQ, tm} (fⱼ) and pₜₘ (fⱼ), respectively, for a time interval tₘ in the time period Tₙ the gain factors k_{Tn+1} (fⱼ) for the next time period Tₙ₊₁ are newly calculated and set for at least one of the frequencies fⱼ by means of the updating equation ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right) ,$ wherein µ is a real convergence factor and Im[x] designates the imaginary part of a complex number x and x* designates the complex conjugate of a complex number x.

2. The method according to claim 1, wherein the physical quantity q is an acceleration or a particle velocity of the or at the sound emitting surface of a sound source.

3. The method according to any of the preceding claims, wherein the new calculation of the gain factors k_{Tn+1} (fⱼ) is only carried out for frequencies fⱼ for which $\left|{{q}_{̲}}_{PQ , tm}\left({f}_{j}\right)\right| \geq {ε}_{j}$ applies with predetermined threshold values εⱼ, and wherein the gain factors k_{Tn+1} (fⱼ) are set to zero for the remaining frequencies fⱼ.

4. The method according to any of the preceding claims, wherein after each new calculation of a gain factor k_{Tn+1} (fⱼ) its amount is limited by checking whether it exceeds a predetermined maximum value kₘₐₓ (fⱼ) for the amount, and wherein in case the maximum value is exceeded k_{Tn+1} (fⱼ) is set to -kₘₐₓ(fⱼ) or +kₘₐₓ(fⱼ), depending on whether k_{Tn+1} (fⱼ) is negative or positive.

5. The method according to any of the preceding claims, wherein the generation of the time-dependent drive signal for the secondary sound source (6) comprises the steps of calculating for each of the time intervals tₘ from the complex frequency dependent amplitudes q_{PQ, tm} (fⱼ) and the corresponding gain factors k_{Tn} (fⱼ) for the time period Tₙ for the frequencies fⱼ complex frequency dependent amplitudes q_{SQ}, ₜₘ (fⱼ) according to ${{q}_{̲}}_{SQ , tm} \left({f}_{j}\right) = {k}_{Tn} \left({f}_{j}\right) {{q}_{̲}}_{PQ , tm} \left({f}_{j}\right) ,$
and
obtaining on the basis of the complex frequency dependent amplitudes q_{SQ, tm} (fⱼ) by means of a back transformation into the time domain the time-dependent drive parameter q_{SQ} (t), which characterizes the sound generating movement of the emission surface of the secondary sound source (6) to be achieved.

6. The method according to any of the preceding claims, wherein the transformation of q_{PQ} (t) and p(t) into the frequency domain for the determination of the complex frequency dependent amplitudes qp_{Q, tm} (fⱼ) and pₜₘ (fⱼ) is carried out by means of discrete Fourier transform.

7. The method according to claim 5 and claim 6, wherein the back transformation on the basis of the complex frequency dependent amplitudes q_{SQ,tm} (fⱼ) into the time domain for the determination of the time-dependent drive parameter q_{SQ} (t) is carried out by means of inverse discrete Fourier transform.

8. The method according to any of claims 5 to 7, wherein after each calculation of the complex frequency dependent amplitudes q_{SQ, tm} (fⱼ) pursuant to q_{SQ}, ₜₘ (fⱼ) = k_{Tn} (fⱼ) q_{PQ, tm}(fⱼ) for a time interval tₘ the complex frequency dependent amplitudes q_{SQ, tm}(fⱼ) are adapted according to ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right) ,$ and the adapted complex frequency dependent amplitudes q'_{SQ, tm} (fⱼ) are utilized for the back transformation into the time domain for the determination of the time-dependent drive parameters q_{SQ} (t), wherein G⁻¹(fⱼ) are predetermined complex time delay correction parameters for taking into account phase shifts caused by signal processing and electroacoustic conversions.

9. Active noise reduction system for carrying out the method according to any of claims 1 to 8, wherein the system comprises:
a reference sensor (2) for the time-dependent measurement of a physical quantity q, which characterizes the sound generating movement of the emission surface of the primary sound source (1), wherein the reference sensor (2) is adapted for providing, during operation, a corresponding time-dependent reference parameter q_{PQ} (t), which includes the phase information of the primary sound source (1), in the form of a corresponding reference signal,
a secondary sound source (6) having an emission surface suitable for sound emission,
a sound pressure sensor (7) disposed directly adjacent the emission surface of the secondary sound source (6) for the time-dependent measurement of the sound pressure p(t),
wherein the sound pressure sensor (7) is adapted for providing, during operation, a corresponding sound pressure signal,
a control means (5) having inputs for receiving the reference signal and the sound pressure signal and an output (10) for outputting a time-dependent drive signal for the secondary sound source (6), wherein the control means is adapted to, during operation,
- transform q_{PQ} (t) und p(t) into the frequency domain such that for each of discrete time intervals tₘ a respective plurality of complex frequency dependent amplitudes q_{PQ,tm} (fⱼ) and pₜₘ (fⱼ), respectively, are obtained for a plurality of frequencies fⱼ,
- generate the time-dependent drive signal in such a manner that the emission surface of the secondary sound source (6) driven with the drive signal vibrates in phase or in antiphase with respect to the emission surface of the primary sound source (1), and that its sound generating movement in each of successes discrete time periods Tₙ, each comprising one or several of the discrete time intervals tₘ, is **characterized by** a time-dependence q_{SQ} (t) of the physical quantity q for which between the complex frequency dependent amplitudes q_{SQ, tm} (fⱼ) corresponding to a transformation of q_{SQ} (t) into the frequency domain and the complex amplitudes q_{PQ, tm} (fⱼ) the relationship ${{q}_{̲}}_{SQ , tm} \left({f}_{j}\right) = {k}_{Tn} \left({f}_{j}\right) {{q}_{̲}}_{PQ , tm} \left({f}_{j}\right)$ exists for the frequencies fⱼ in the discrete time periods Tₙ with the real gain factors k_{Tn} (fⱼ) which are constant over time in each time period Tₙ, and
- newly calculate and set, starting respectively from the gain factors k_{Tn} (fⱼ) in a time period Tₙ and the complex frequency dependent amplitudes q_{PQ, tm} (fⱼ) and pₜₘ (fⱼ), respectively, for a time interval tₘ in the time period Tₙ, the gain factors k_{Tn+1} (fⱼ) for the next time period Tₙ₊₁ for at least one of the frequencies fⱼ by means of the updating equation ${k}_{Tn + 1} \left({f}_{j}\right) = - μ Im \left[{{q}_{̲}}_{PQ , tm}\left({f}_{j}\right)⁢{{p}_{̲}}_{tm}\left({f}_{j}\right)*\right] + {k}_{Tn} \left({f}_{j}\right) ,$ wherein µ is a real convergence factor and Im[x] designates the imaginary part of a complex number x and x* designates the complex conjugate of a complex number x.

10. The system according to claim 9, wherein the new calculation of the gain factors k_{Tn+1} (fⱼ) is only carried out for frequencies fⱼ for which $\left|{{q}_{̲}}_{PQ , tm}\left({f}_{j}\right)\right| \geq {ε}_{j}$ applies with predetermined threshold values εⱼ, and wherein the gain factors k_{Tn+1} (fⱼ) are set to zero for the remaining frequencies fⱼ.

11. The system according to claim 9 or claim 10, wherein the control means (5) is adapted to limit after each new calculation of a gain factor k_{Tn+1} (fⱼ) the amount thereof by checking whether it exceeds a predetermined maximum value kₘₐₓ (fⱼ) for the amount and setting k_{Tn+1} (fⱼ) to -kₘₐₓ (fⱼ) or +kₘₐₓ (fⱼ), depending on whether k_{Tn+1} (fⱼ) is negative or positive, in case the maximum value is exceeded.

12. The system according to any of claims 9 to 11, wherein the control means (5) is adapted to
calculate for each of the time intervals tₘ from the complex frequency dependent amplitudes q_{PQ, tm} (fⱼ) and the corresponding gain factors k_{Tn} (fⱼ) for the time period Tₙ for the frequencies fⱼ complex frequency dependent amplitudes q_{SQ, tm}(fⱼ) according to ${{q}_{̲}}_{SQ , tm} \left({f}_{j}\right) = {k}_{Tn} \left({f}_{j}\right) {{q}_{̲}}_{PQ , tm} \left({f}_{j}\right) ,$
and
obtain on the basis of the complex frequency dependent amplitudes q_{SQ,tm} (fⱼ) by means of a back transformation into the time domain the time-dependent drive parameter q_{SQ} (t), which characterizes the sound generating movement of the emission surface of the secondary sound source (6) to be achieved, for generating the time-dependent drive signal for the secondary sound source (6).

13. The system according to any of claims 9 to 12, wherein the control means (5) is adapted carry out the transformation of q_{PQ} (t) and p(t) into the frequency domain for the determination of the complex frequency dependent amplitudes q_{PQ, tm} (fⱼ) and pₜₘ (fⱼ) by means of discrete Fourier transform.

14. The system according to claim 12 and claim 13, wherein the control means (5) is adapted to carry out the back transformation on the basis of the complex frequency dependent amplitudes q_{SQ, tm} (fⱼ) into the time domain for the determination of the time-dependent drive parameter q_{SQ} (t) by means of inverse discrete Fourier transform.

15. The system according to any of claims 12 to 14, wherein the control means (5) is adapted to adapt after each calculation of the complex frequency dependent amplitudes q_{SQ,tm} (fⱼ) pursuant to q_{SQ, tm} (fⱼ) = k_{Tn} (fⱼ) q_{PQ, tm}(fⱼ) for a time interval tₘ the complex frequency dependent amplitudes q_{SQ,tm}(fⱼ) according to ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right) ,$ and to utilize the adapted complex frequency dependent amplitudes q'_{SQ,tm} (fⱼ) for the back transformation into the time domain for the determination of the time-dependent drive parameters q_{SQ} (t), wherein G⁻¹ (fⱼ) are predetermined complex time delay correction parameters for taking into account phase shifts caused by signal processing and electroacoustic conversions.

## Revendications

1. Procédé pour la réduction de bruit active du champ acoustique produit par une surface de rayonnement résonnante d'une source de son primaire (1) pour lequel
pour la source de son primaire (1) une grandeur physique q est mesurée en fonction du temps avec un capteur de référence (2), grandeur physique qui caractérise le mouvement générateur de son de lasurface de rayonnement de la source de son primaire (1) pour obtenir un paramètre de référence correspondant en fonction du temps q_{PΩ}(t) qui contient l'information de phase de la source de son primaire (1),
pour une source de son secondaire (6) la pression acoustique p(t) est mesurée en fonction du temps avec un capteur de pression acoustique (7) à proximité immédiate d'une surface de rayonnement de lasource de son secondaire (6), q_{PΩ} (t) et p(t) sont transformées dans la réponse en fréquence si bien que l'on obtient, pour chacun des intervalles de temps discrets tₘ, respectivement un nombre d'amplitudes complexes en fonction de la fréquence g_{PΩ},ₜₘ (fⱼ) ou pₜₘ (fⱼ) pour un nombre de fréquences fⱼ,
la source de son secondaire (6) est excitée avec un signal d'excitation en fonction du temps de telle manière que la surface de rayonnement de lasource de son secondaire (6) vibre en phase ou en opposition de phase par rapport à la surface de rayonnement de la source de son primaire (1) et son mouvement générateur de son est **caractérisé** dans chacune des périodes de temps discrètes successives Tₙ, qui comprennent respectivement un ou plusieurs des intervalles de temps discrets tₘ, par une valeur en fonction du temps q_{SΩ} (t) de la grandeur physique q, pour laquelle il existe, entre les amplitudes complexes en fonction de la fréquence correspondantes q_{SΩ}, ₜₘ(fⱼ) obtenues lors d'une transformation de q_{SΩ} (t) dans la réponse en fréquence et les amplitudes complexes q_{SΩ}, tm(fⱼ) pour les fréquences fⱼ dans les périodes de temps discrètes successives tₙ, la relation ${{q}_{̲}}_{SQ , tm} \left({f}_{j}\right) = {k}_{Tn} \left({f}_{j}\right) {{q}_{̲}}_{PQ , tm} \left({f}_{j}\right)$
avec les facteurs d'amplification réels constants dans le temps k_{Tn}(fⱼ) dans chaque période de temps Tₙ, cependant qu'en partant respectivement des facteurs d'amplification k_{Tn}(fⱼ) dans une période de temps Tₙ et des amplitudes complexes en fonction de la fréquenceq_{PΩ,tm} (fⱼ) ou pₜₘ(fⱼ) dans une période de temps Tₙ les facteurs d'amplification k_{Tn+1}(fⱼ) pour la prochaine période de temps Tₙ₊₁ pour au moins l'une des fréquences fⱼ sont recalculés et ajustés par l'équation d'actualisation ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right)$ µ étant un facteur de convergence réel et Im[x] désignant la partie imaginaire d'un nombre complexe x et x* le nombre complexe conjuguéd'un nombre complexe x.

2. Procédé selon la revendication 1 pour lequel la grandeur physique q est une accélération ou une vitesse de ou sur la surface de rayonnement du son d'une source de son.

3. Procédé selon l'une quelconque des revendications précédentes pour lequel le nouveau calcul des facteurs d'amplification k_{Tn+1}(fⱼ) n'est effectué que pour les fréquences fⱼ pour lesquelles $\left|{{q}_{̲}}_{PQ , tm}\left({f}_{j}\right)\right| \geq {ε}_{j}$ s'applique avec des valeurs de seuil prédéfinies εⱼ et pour les autres fréquences fⱼ les facteurs d'amplification k_{Tn+1}(fⱼ) sont mis à zéro.

4. Procédé selon l'une quelconque des revendications précédentes pour lequel, après chaque nouveau calcul d'un facteur d'amplification k_{Tn+1}(fⱼ) dont la valeur est limitée en vérifiant si le montant de sa valeur dépasse une valeur maximaleprédéfinie kₘₐₓ (fⱼ) pour le montant de la valeur et k_{Tn+1}(fⱼ) en cas de dépassement en fonction du fait que k_{Tn+1}(fⱼ) soit négatif ou positif,on pose -kₘₐₓ (fⱼ) ou+kₘₐₓ (fⱼ).

5. Procédé selon l'une quelconque des revendications précédentes pour lequel la génération du signal d'excitation en fonction du temps pour la source de son secondaire (6) présente les étapes
de calculer, pour chacun des intervalles de temps tₘ, à partir des amplitudes complexes en fonction de la fréquence q_{PΩ,tm} (fⱼ) et des facteurs d'amplification correspondants k_{Tn}(fⱼ) pour la période de temps Tₙ pour les fréquences fⱼ, des amplitudes complexes en fonction de la fréquence q_{SΩ}, ₜₘ(fⱼ) selon ${{q}_{̲}}_{SQ , tm} \left({f}_{j}\right) = {k}_{Tn} \left({f}_{j}\right) {{q}_{̲}}_{PQ , tm} \left({f}_{j}\right)$ et d'obtenir, sur la base des amplitudes complexes en fonction de la fréquence q_{SΩ}, ₜₘ(fⱼ) à l'aide d'une transformation inverse dans la réponse de fréquence, le paramètre d'excitation en fonction du temps q_{SΩ} (t) qui caractérise le mouvement générateur de son à obtenir de la surface de rayonnement du son dela source de son secondaire (6).

6. Procédé selon l'une quelconque des revendications précédentes pour lequel la transformation de q_{PΩ} (t) et p(t) dans la réponse de fréquence est effectuée pour déterminer les amplitudes complexes en fonction de la fréquence q_{PΩ, tm}(fⱼ) et ₚₜₘ(fⱼ) au moyen d'une transformation de Fourier discrète.

7. Procédé selon la revendication 5 et la revendication 6 pour lequel la transformation inverse est effectuée sur la base des amplitudes complexes en fonction de la fréquence q_{SΩ}, ₜₘ(fⱼ) dans la période de temps pour déterminer le paramètre d'excitation en fonction du temps q_{SΩ}(t) au moyen d'unetransformation de Fourier discrète.

8. Procédé selon l'une quelconque des revendications 5 à 7 pour lequel, après chaque calcul des amplitudes complexes en fonction de la fréquence q_{SΩ}, ₜₘ(fⱼ) selon q_{SΩ}, ₜₘ(fⱼ) = k_{Tn}(fⱼ)q_{PΩ},ₜₘ(fⱼ) pour un intervalle de temps tₘ les amplitudes complexes en fonction de la fréquence q_{SΩ}, ₜₘ(fⱼ) sont adaptées selon ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right)$ et les amplitudes complexes en fonction de la fréquence adaptées q'_{SΩ}, ₜₘ(fⱼ) sont utilisées pour la transformation inverse dans la période de temps pour déterminer le paramètre d'excitation en fonction du temps q_{SΩ}(t), G⁻¹'(fj) étant des paramètres de correction de temporisation complexes prédéfinis pour tenir compte de décalages de phase causés par le traitement du signal et par des transformations électroacoustiques.

9. Système de réduction de bruit active pour exécuter le procédé selon l'une des revendications 1 à 8 qui présente :
un capteur de référence (2) pour la mesure en fonction du temps d'une grandeur physiquequi caractérise le mouvement générateur de son de lasurface de rayonnement de la source de son primaire (1), le capteur de référence (2) étant adapté pour fournir, en service, un paramètre de référence en fonction du temps correspondant q_{PΩ}(t), qui contient l'information de phase de la source de son primaire (1), sous forme d'un signal de référence correspondant,
une source de son secondaire (6) avec une surface de rayonnement appropriée pour le rayonnement du son,
un capteur de pression acoustique (7) placé à proximité immédiate d'une surface de rayonnement de lasource de son secondaire (6) pour la mesure en fonction du temps de la pression acoustique p(t), le capteur de pression acoustique (7) étant adapté pour fournir, en service, un signal de pression acoustique correspondant,
un dispositif de commande (5) avec des entrées pour la réception du signal de référence et du signal de pression acoustique et avec une sortie (10) pour délivrer un signal d'excitation en fonction du temps pour la source de son secondaire (6), le dispositif de commande (5) étant adapté pour, en service,
- transformer q_{PΩ}(t) et p(t) dans la réponse en fréquence de telle manière que l'on obtient, pour chacun des intervalles de temps discrets tₘ, respectivement un nombre d'amplitudescomplexes en fonction de la fréquence g_{PΩ,tm}(fⱼ) oupₜₘ(fⱼ) pour un nombre de fréquences fⱼ,
- générer le signal d'excitation en fonction du temps de telle manière que la surface de rayonnement de la source de son secondaire (6) excitée avec le signal d'excitation vibre en phase ou en opposition de phase par rapport à la surface de rayonnement de la source de son primaire (1) et son mouvement générateur de son est **caractérisé**, dans chacune des périodes de temps discrètes successives Tₙ, qui comprennent respectivement un ou plusieurs des intervalles de temps discrets tₘ, par une valeur en fonction du temps q_{SΩ}(t) de la grandeur physique q pour laquelle il existe, entre les amplitudes complexes en fonction de la fréquence correspondantes q_{SΩ, tm}(fⱼ) obtenues lors d'une transformation de q_{SΩ}(t) dans la réponse en fréquence et les amplitudes complexes q_{SΩ}, tm(fⱼ) pour les fréquences fⱼ dans les périodes de temps discrètes successives tₙ, la relation ${{q}_{̲}}_{SQ , tm} \left({f}_{j}\right) = {k}_{Tn} \left({f}_{j}\right) {{q}_{̲}}_{PQ , tm} \left({f}_{j}\right)$
- partant respectivement des facteurs d'amplification k_{Tn}(fⱼ) dans une période de temps Tₙ et des amplitudes complexes en fonction de la fréquenceq_{PΩ,tm}(fⱼ) ou pₜₘ(fⱼ) pour un intervalle de temps tₘdans la période de temps Tₙ les facteurs d'amplification k_{Tn+1}(fⱼ) pour la prochaine période de temps Tₙ₊₁ pour au moins l'une des fréquences fⱼ sont recalculés et ajustés par l'équation d'actualisation ${k}_{Tn + 1} \left({f}_{j}\right) = - μ Im \left[{{q}_{̲}}_{PQ , tm}\left({f}_{j}\right) {{p}_{̲}}_{tm}\left({f}_{j}\right)*\right] + {k}_{Tn} \left({f}_{j}\right)$ µ étant un facteur de convergence réel et Im[x] désignant la partie imaginaire d'un nombre complexe x et x* le nombre complexe conjugué d'un nombre complexe x.

10. Système selon la revendication 9 pour lequel le nouveau calcul des facteurs d'amplification k_{Tn+1}(fⱼ) n'est effectué que pour les fréquences fⱼ pour lesquelles $\left|{{q}_{̲}}_{PQ , tm}\left({f}_{j}\right)\right| \geq {ε}_{j}$ s'applique avec des valeurs de seuil prédéfinies εⱼ et pour les autres fréquences fⱼ les facteurs d'amplification k_{Tn+1}(fⱼ) sont mis à zéro.

11. Système selon la revendication 9 ou la revendication 10 pour lequel le dispositif de commande (5) est adapté pour, après chaque nouveau calcul d'un facteur d'amplification k_{Tn+1}(fⱼ), limiter la valeur de celui-ci en vérifiant si le montant de sa valeur dépasse une valeur maximaleprédéfinie kₘₐₓ (fⱼ) pour le montant de la valeur et k_{Tn+1}(fⱼ) en cas de dépassement en fonction du fait que k_{Tn+1}(fⱼ) soit négatif ou positif, on pose -kₘₐₓ (fj) ou+kₘₐₓ (fⱼ).

12. Système selon l'une des revendications 9 à 11 pour lequel le dispositif de commande (5) est adapté
pour calculer pour chacun des intervalles de temps tₘ, à partir des amplitudes complexes en fonction de la fréquence q_{PΩ,tm}(fⱼ) et des facteurs d'amplification correspondants k_{Tn}(fⱼ) pour la période de temps Tₙ pour les fréquences fj, des amplitudes complexes en fonction de la fréquence q_{SΩ, tm}(fⱼ) ${{q}_{̲}}_{SQ , tm} \left({f}_{j}\right) = {k}_{Tn} \left({f}_{j}\right) {{q}_{̲}}_{PQ , tm} \left({f}_{j}\right)$
pour générer le signal d'excitation en fonction du temps pour la source de son secondaire (6) et pour obtenir, sur la base des amplitudes complexes en fonction de la fréquence q_{SΩ, tm}(fⱼ) à l'aide d'une transformation inverse dans la réponse de fréquence, le paramètre d'excitation en fonction du temps q_{SΩ}(t) qui caractérise le mouvement générateur de son à obtenir de la surface de rayonnement du son dela source de son secondaire (6).

13. Système selon l'une des revendications 9 à 12 pour lequel le dispositif de commande (5) est adapté pour effectuer la transformation de q_{PΩ}(t) et p(t) dans la réponse de fréquence pour déterminer les amplitudes complexes en fonction de la fréquence q_{PΩ,tm}(fⱼ) et pₜₘ(fⱼ) au moyen d'une transformation de Fourier discrète.

14. Système selon la revendication 12 et la revendication 13pour lequel le dispositif de commande (5) est adapté pour effectuer la transformation inverse sur la base des amplitudes complexes en fonction de la fréquence q_{SΩ, tm}(fⱼ) dans la période de temps pour déterminer le paramètre d'excitation en fonction du temps q_{SΩ}(t) au moyen d'unetransformation de Fourier discrète.

15. Système selon l'une des revendications 12 à 14 pour lequel le dispositif de commande est adapté pour, après chaque calcul des amplitudes complexes en fonction de la fréquence q_{SΩ, tm}(fⱼ) selon q_{SΩ}, ₜₘ(fⱼ) = k_{Tn}(fⱼ)q_{PΩ,tm}(fⱼ) pour un intervalle de temps tₘ, adapter les amplitudes complexes en fonction de la fréquence q_{SΩ, tm}(fⱼ) selon ${{qʹ}_{̲}}_{SQ , tm} \left({f}_{j}\right) = {{G}^{- 1}}_{̲} \left({f}_{j}\right) {{q}_{̲}}_{SQ , tm} \left({f}_{j}\right)$ et pour utiliser les amplitudes complexes en fonction de la fréquence adaptées q'_{SΩ, tm}(fⱼ) pour la transformation inverse dans la période de temps pour déterminer le paramètre d'excitation en fonction du temps q_{SΩ}(t), G⁻¹ (fⱼ) étant des paramètres de correction de temporisation complexes prédéfinis pour tenir compte de décalages de phase causés par le traitement du signal et par des transformations électroacoustiques.
